# EUROPÄISCHE PATENTSCHRIFT

(11) **EP 3 320 578 B1**
(45) Veröffentlichungstag und Bekanntmachung des Hinweises auf die Patenterteilung: **30.10.2019**
(21) Anmeldenummer: 16736484.3
(22) Anmeldetag: 08.07.2016
(51) Int. Cl.: H01P 7/04

(54) **GEWINDELOSE ABSTIMMELEMENTE FÜR KOAXIALRESONATOREN UND VERFAHREN ZUR ABSTIMMUNG DERSELBEN**
THREADLESS TUNING ELEMENTS FOR COAXIAL RESONATORS, AND METHOD FOR TUNING SAME
ÉLÉMENT D'ACCORD SANS FILETAGE POUR DES RÉSONATEURS COAXIAUX ET PROCÉDÉ D'ACCORD DESDITS RÉSONATEURS

(30) Priorität: 09.07.2015 DE 102015008894
(43) Veröffentlichungstag der Anmeldung: 16.05.2018
(73) Patentinhaber: KATHREIN SE, 83022 Rosenheim (DE)
(72) Erfinder: OBERMAYER, Maximilian, 83022 Rosenheim (DE); ROTTMOSER, Franz, 83135 Schechen (DE); SPUNT, Michael, 85540 Haar (DE)
(74) Vertreter: Flach Bauer Stahl Patentanwälte Partnerschaft mbB
(86) Internationale Anmeldenummer: PCT/EP2016/066364
(87) Internationale Veröffentlichungsnummer: WO 2017/005926

(56) Entgegenhaltungen:
- WO-A1-2014/063829
- DE-B- 1 061 848
- US-A1- 2011 102 110
- US-A1- 2011 115 575

## Beschreibung

Die Erfindung betrifft ein Hochfrequenzfilter in koaxialer Bauweise, welches über zumindest ein Abstimmelement abgestimmt werden kann, wobei das Abstimmelement gewindelos innerhalb des Hochfrequenzfilters verfahrbar ist.

In funktechnischen Anlagen, insbesondere im Mobilfunkbereich, wird häufig für Sende- und Empfangssignale eine gemeinsame Antenne benutzt. Dabei verwenden die Sende- und Empfangssignale jeweils unterschiedliche Frequenzbereiche, und die Antenne muss zum Senden und Empfangen in beiden Frequenzbereichen geeignet sein. Zur Trennung der Sende- und Empfangssignale ist deshalb eine geeignete Frequenzfilterung erforderlich, mit der einerseits die Sendesignale vom Sender zur Antenne und andererseits die Empfangssignale von der Antenne zum Empfänger weitergeleitet werden. Zur Aufteilung der Sende- und Empfangssignale oder zur Zusammenführung oder Trennung von Mobilfunkbändern werden heutzutage unter anderem Hochfrequenzfilter in koaxialer Bauweise eingesetzt. Zwei zusammengeschaltete Hochfrequenzfilter bilden dabei eine sogenannte Duplexweiche, die eine weitgehend entkoppelte Zusammenschaltung von Sendern und Empfängern auf eine gemeinsame Antenne ermöglicht. Beispielsweise kann ein Paar von Hochfrequenzfiltern eingesetzt werden, die beide ein bestimmtes Frequenzband zulassen (Bandpassfilter). Alternativ kann ein Paar von Hochfrequenzfiltern verwendet werden, die beide ein bestimmtes Frequenzband sperren (Bandsperrfilter). Ferner kann ein Paar von Hochfrequenzfiltern verwendet werden, von denen ein Filter Frequenzen unterhalb einer Frequenz zwischen Sende- und Empfangsband hindurch lässt und Frequenzen oberhalb dieser Frequenz sperrt (Tiefpassfilter), und das andere Filter Frequenzen unterhalb einer Frequenz zwischen Sende- und Empfangsband sperrt und darüber liegende Frequenzen durchlässt (Hochpassfilter). Auch weitere Kombinationen aus den soeben genannten Filtertypen sind denkbar. Dies gilt auch für Hochfrequenzfilter, die als Einzelfilter aufgebaut sind, also nur einen Eingang und einen Ausgang aufweisen.

Hochfrequenzfilter, welche aus koaxialen Resonatoren bestehen, lassen sich einfach aus Fräs- oder Gussteilen herstellen. Darüber hinaus gewährleisten diese Resonatoren eine hohe elektrische Güte sowie eine relativ große Temperaturstabilität.

Um optimale Filterergebnisse erreichen zu können, ist allerdings eine Feinabstimmung nach der Herstellung notwendig.

Die US 2011/102110 A1 beschreibt ein Hochfrequenzfilter, das einen Gehäuseboden, einen vom Gehäuseboden beabstandeten Gehäusedeckel und eine zwischen dem Gehäuseboden und dem Gehäusedeckel umlaufende Gehäusewand umfasst. Ein Resonator-Innenleiter ist mit dem Gehäuseboden galvanisch verbunden und erstreckt sich in Richtung des Gehäusedeckels. Der Gehäusedeckel umfasst oberhalb des Resonator-Innenleiters eine Einstecköffnung. In diese ist eine Durchführung, insbesondere in Form einer Hülse eingesetzt, wobei diese Durchführung von einem Abstimmelement durchsetzt ist. Das Abstimmelement erstreckt sich in Richtung des Resonator-Innenleiters. Zwischen der Durchführung und dem Abstimmelement ist noch ein Dichtring eingesetzt.

Die US 2011/0115575 A1 beschreibt ein Hochfrequenzfilter in Cavity-Bauweise, das einen Gehäuseboden, einen vom Gehäuseboden beabstandeten Gehäusedeckel und eine zwischen dem Gehäuseboden und dem Gehäusedeckel umlaufende Gehäusewand umfasst. Ein erster Resonator-Innenleiter ist an dem Gehäuseboden befestigt und erstreckt sich in Richtung des Gehäusedeckels. Im Gehäusedeckel ist ein zweiter Resonator-Innenleiter ausgebildet und erstreckt sich in Richtung des ersten Resonator-Innenleiters. Ein schraubenförmiges Abstimmelement kann in eine Öffnung in den zweiten Resonator-Innenleiter eingedreht werden, wobei es aus diesem innerhalb des Hochfrequenzfilters heraussteht und sich in Richtung des ersten Resonator-Innenleiters erstreckt.

Aus der DE 10 61 848 B ist ein abstimmbarer Leitungsresonanzkreis in Form einer konzentrischen Doppelleitung bekannt. Die Doppelleitungen haben also die Form eines Rohrteils mit dem Außenmantel und einem zweiteiligen Innenleiter, wobei zwischen beiden Teilen ein Abstandsraum gebildet ist. Bei Teile des Innenleiters sind hohl, wobei ein kolbenartig verschiebbares Teil in diesen Angeordnet ist. Zwischen beiden Teilen des Innenleiters und des kolbenartig verschiebbaren Teils ist noch ein Isolierstück angeordnet.

Aus der WO 2014/063829 A1 ist ein Hochfrequenzfilter bekannt, bei dem Abstimmelemente in den Resonator eingeführt werden. Das Einführen dieser Abstimmelemente bewirkt eine Veränderung der Resonanzfrequenz des Hochfrequenzfilters. Die Abstimmelemente werden dabei von außerhalb des Hochfrequenzfilters eingedreht. Dies geschieht über eine Gewindeverbindung zwischen dem Abstimmelement und einer Buchse, die in eine Öffnung des Hochfrequenzfilters eingesetzt ist.

Nachteilig an der WO 2014/063829 A1 ist, dass das Einbringen einer solchen Buchse zusammen mit dem notwendigen Gewinde aufwendig ist und eine Abstimmung nur schwer automatisiert erfolgen kann.

Aus der DE 26 20 769 A1 ist ein abstimmbares Hochfrequenzfilter bekannt. Ein Innenleiter ist galvanisch mit einer Stirnfläche des Hochfrequenzgehäuses verbunden und erstreckt sich ausgehend von dieser Stirnfläche in Richtung einer gegenüberliegenden weiteren Stirnfläche des Hochfrequenzgehäuses. An dieser weiteren Stirnfläche ist ein Stift angeordnet, der sich in Richtung des Innenleiters streckt. Der Innenleiter umfasst eine Innenleiter-bohrung, in die der Stift hineinragt. Der Innenleiter ist zweiteilig ausgebildet, wobei der zweite Teil teleskopisch im ersten Teil längsverfahrbar ist, wodurch der Innenleiter mehrteilig aufgebaut und längenveränderlich ist. Der Abstand, um den der zweite Teil des Innenleiters gegenüber dem ersten Teil des Innenleiters verfahrbar ist, kann durch eine Gewindestange eingestellt werden, die mit dem zweiten Teil des Innenleiters fest verbunden ist und von der Außenseite des Hochfrequenzfilters betätigbar ist.

Aus der DE 10 2010 056 048 A1 ist ein weiteres Hochfrequenzfilter bekannt. Dieses umfasst einen Innenleiter, der galvanisch mit einem Gehäuseboden des Hochfrequenzfilters verbunden ist und sich von dem Gehäuseboden in Richtung des Gehäusedeckels erstreckt. Gleichzeitig erstreckt sich ein erstes Abstimmelement vom Gehäusedeckel in Richtung des Gehäusebodens. Der Innenleiter umfasst eine Innenleiterbohrung, in die sich das erste Abstimmelement hineinerstreckt. Ein zweites Abstimmelement kann von außerhalb des Hochfrequenzfilters in die Innenleiterbohrung über ein Gewinde eingedreht oder eingeschoben werden.

Nachteilig an der DE 10 2010 056 048 A1 ist, dass bei Einsatz eines Gewindes ein Abrieb entstehen kann, der zu Intermodulationsprodukten führt. Für den Fall, dass das zweite Abstimmelement lediglich eingeschoben wird, müssen der Durchmesser der Innenleiterbohrung und der Außendurchmesser des Abstimmelements sehr genau aufeinander abgestimmt sein, damit ein dauerhafter Halt gewährleistet ist.

Die Aufgabe der hier vorliegenden Erfindung ist es daher ein Hochfrequenzfilter und ein Verfahren zur Abstimmung des Hochfrequenzfilters zu schaffen, welches gegenüber dem Stand der Technik kostengünstiger und einfacher herzustellen, bzw. durchzuführen ist und bessere Ergebnisse über einen längeren Zeitraum liefert.

Die Aufgabe wird bezüglich des Hochfrequenzfilters durch die Merkmale des Anspruchs 1 und bezüglich des Verfahrens zum Abgleichen des Hochfrequenzfilters durch die Merkmale des Anspruchs 14 gelöst. In den Unteransprüchen 2 bis 13 finden sich vorteilhafte Ausgestaltungen des erfindungsgemäßen Hochfrequenzfilters und in dem Unteranspruch 15 findet sich eine vorteilhafte Ausgestaltung des Verfahrens zum Abgleichen des Hochfrequenzfilters.
Das erfindungsgemäße Hochfrequenzfilter in koaxialer Bauweise umfasst zumindest einen Resonator mit einem ersten Innenleiter und mit einem Außenleitergehäuse. Das Außenleitergehäuse umfasst einen Gehäuseboden, einen vom Gehäuseboden beabstandeten Gehäusedeckel und eine zwischen dem Gehäuseboden und dem Gehäusedeckel umlaufende Gehäusewand. Ein erster Innenleiter ist mit dem Gehäuseboden galvanisch verbunden und erstreckt sich in axialer Richtung vom Gehäuseboden in Richtung des Gehäusedeckels. Der erste Innenleiter endet im Abstand vor dem Gehäusedeckel und/oder ist von dem Gehäusedeckel galvanisch getrennt. Der Resonator umfasst außerdem einen zweiten Innenleiter, der galvanisch mit dem Gehäusedeckel verbunden ist und sich in axialer Richtung vom Gehäusedeckel in Richtung des Gehäusebodens erstreckt. Der erste und der zweite Innenleiter sind axial unverschieblich, also längenunveränderlich und koaxial zueinander angeordnet. Der erste Innenleiter und der Gehäuseboden sind, wie auch der zweite Innenleiter und der Gehäusedeckel, vorzugsweise einteilig ausgebildet. Der erste und/oder zweite Innenleiter weisen eine Innenleiterbohrung auf. Die Innenleiter-Bohrung des ersten oder zweiten Innenleiters durchsetzt das Außenleitergehäuse und mündet in eine Einführöffnung. Ein Abstimmelement ist innerhalb der Innenleiter-Bohrung des ersten oder zweiten Innenleiters axial verschiebbar angeordnet. Dabei ist das Abstimmelement so ausgebildet und/oder so angeordnet, dass ein Abschnitt des Abstimmelements unterschiedlich weit in den freien Abstandsraum zwischen den beiden Innenleitern eintaucht. Weiterhin ist eine Buchse oder eine Hülse innerhalb der Innenleiter-Bohrung zwischen dem ersten Innenleiter und dem Abstimmelement oder dem zweiten Innenleiter und dem Abstimmelement formschlüssig oder kraftschlüssig angeordnet. Alternativ oder ergänzend dazu weist das Abstimmelement einen Bereich mit einem verbreiterten Durchmesser auf, wobei sich dieser Bereich entweder in der Mitte des Abstimmelements und/oder an dem Ende des Abstimmelements befindet, das näher an der Einführöffnung angeordnet ist. Der Bereich mit dem verbreiterten Durchmesser ist zumindest in radialer Richtung elastisch auf die Längsachse zu verformbar, die zentral durch das Abstimmelement verläuft. Nach dem Abgleich des Filters wird das Abstimmelement vorzugsweise dauerhaft innerhalb der Innenleiter-Bohrung fixiert. Dies erfolgt mittels einer Klebeverbindung, wobei die Klebeverbindung von außerhalb des Außenleitergehäuses über die Einführöffnung in die Innenleiter-Bohrung eingebracht wird, wodurch das Ende des Abstimmelements, welches näher an der Einführöffnung liegt, mit der Innenwandung der Innenleiter-Bohrung verbunden wird.

Besonders vorteilhaft ist, dass das Abstimmelement axial verschiebbar ist, wodurch keinerlei Gewinde notwendig ist. Dadurch, dass das Abstimmelement gewindelos in der Innenleiter-Bohrung axial verschiebbar ist, können kleinere Filter hergestellt werden, weil der Durchmesser der Innenleiter-Bohrung nicht mehr auf einen Mindestdurchmesser beschränkt ist, der bisher notwendig war, um noch ein Gewinde aufnehmen zu können. Durch den Wegfall des Gewindes kommt es auch beim Abstimmen zu weniger metallischem Abrieb, der im Hochfrequenzfilter störende Effekte hervorrufen würde (PIM - passive Intermodulation). Das Abstimmelement kann beispielsweise eingepresst, vorzugsweise mit Druckluft in die Innenleiter-Bohrung eingeschossen werden. Weiterhin vorteilhaft ist, dass es neben einem ersten Innenleiter noch einen zweiten Innenleiter gibt, wobei sich beide Innenleiter koaxial aufeinander zu verlaufen. Dadurch können verbesserte Filterwirkungen erzielt werden, wobei die Abstimmung des Hochfrequenzfilters besonders einfach erfolgen kann, indem das Abstimmelement unterschiedlich weit in den Resonator hineingeschoben wird. Durch Einsatz einer Buchse oder einer Hülse muss die Innenleiter-Bohrung nicht noch besonders nachbehandelt werden, um sicherzustellen, dass das Abstimmelement optimal bzw. passgenau sitzt. Außerdem kann die Innenleiter-Bohrung mit einem einheitlichen Durchmesser hergestellt werden. Später kann dann durch Wahl der passenden Buchse oder Hülse der Durchmesser des Abstimmelements beliebig gewählt werden. Dadurch, dass das Abstimmelement einen elastischen Bereich mit einem verbreiterten Durchmesser aufweist, kann auch ohne Einsatz eines Gewindes sichergestellt werden, dass das Abstimmelement sicher und dauerhaft innerhalb der Innenleiter-Bohrung sitzt.

Das gewindelose Verschieben ist in diesem Zusammenhang auch nicht bekannt. Zwar wird in der US 4,460,878 ein gewindeloses Verschieben von verschiedenen Bauelementen gezeigt, allerdings handelt es sich dabei nicht um ein Abstimmelement, sondern um eine Verlängerung des Innenleiters. Der Einsatz mehrerer Innenleiter, sowie deren unverschiebliche Anbringung an einem Gehäusedeckel und an einem Gehäuseboden, wird genauso wenig gezeigt, wie dass die Innenleiter-Bohrung des ersten oder zweiten Innenleiters in einer Einführöffnung an dem Außenleitergehäuse mündet und somit direkt von außen zugänglich ist. Weiterhin wird kein Einsatz einer Buchse oder Hülse gelehrt. Genauso wenig wird gezeigt, dass das Abstimmelement einen verbreiterten Bereich aufweisen soll, der elastisch ausgebildet ist.

Das erfindungsgemäße Verfahren zur Abstimmung des Hochfrequenzfilters, wie er beispielsweise gemäß dem unabhängigen Anspruch 1 beschrieben worden ist, umfasst verschiedene Verfahrensschritte. In einem ersten Verfahrensschritt wird das Hochfrequenzfilter verschlossen. In dem weiteren Verfahrensschritt erfolgt das Herstellen einer Verbindung zwischen einer Befestigungseinrichtung, die am Abstimmelement angeordnet ist, mit einer Koppeleinrichtung der Verstelleinrichtung. In einem nächsten Verfahrensschritt wird das Abstimmelement in die Innenleiter-Bohrung des ersten oder zweiten Innenleiters eingesetzt. Diese Schritte können dabei in beliebiger Reihenfolge ausgeführt werden. Im Weiteren werden die Filtereigenschaften gemessen, wobei je nach Messergebnis das Abstimmelement weiter in Richtung der Einführöffnung oder weg von der Einführöffnung mittels der Koppeleinrichtung der Verstelleinrichtung verschoben wird. Im Anschluss daran werden die Verfahrensschritte "Messen" und "Verschieben" so lange wiederholt, bis das Hochfrequenzfilter die gewünschten Filtereigenschaften aufweist. Ist dieser Zustand erreicht, wird eine Klebeverbindung zwischen dem Abstimmelement und der Innenleiter-Bohrung des ersten oder zweiten Innenleiters hinzugefügt, wodurch das Abstimmelement in seiner axialen Position innerhalb der Innenleiter-Bohrung dauerhaft unverschieblich fixiert ist.

Besonders vorteilhaft ist hier das axiale Verschieben des Abstimmelements innerhalb der Innenleiter-Bohrung, welches besonders einfach über die Koppeleinrichtung, die Bestandteil der Verstelleinrichtung ist, mittels eines Linearmotors oder Schrittmotors erfolgen kann.

Die Verbreiterung eines Bereichs des Abstimmelements bedeutet außerdem, dass dieser Bereich mit dem verbreiterten Durchmesser ein Übermaß bezüglich der Innenleiter-Bohrung aufweist und der übrige Bereich ein Untermaß bezüglich der Innenleiter-Bohrung aufweist. Der Bereich mit dem verbreiterten Durchmesser bewirkt, dass auch der Bereich ohne den verbreiterten Durchmesser zentriert innerhalb der Innenleiter-Bohrung angeordnet ist. Das Abstimmelement liegt dabei kraftschlüssig innerhalb der Innenleiter-Bohrung an, kann aber dennoch axial mittels eines Schrittmotors oder eines Linearmotors verschoben werden. Eine selbständige Verschiebung des Abstimmelements erfolgt nicht mehr, so dass dieses beispielsweise sehr einfach mittels einer Klebeverbindung dauerhaft an der Innenleiter-Bohrung, also an der Innenwandung der Innenleiter-Bohrung, fixiert werden kann.

Um die elastische Verformbarkeit zu erleichtern kann der Bereich mit dem vergrößerten Durchmesser zumindest teilweise geschlitzt ausgeführt sein. Dadurch kann das Abstimmelement einfacher in die Innenleiter-Bohrung eingeführt werden, wobei gleichzeitig dennoch sichergestellt ist, dass das Abstimmelement kraftschlüssig innerhalb der Innenleiter-Bohrung anliegt und sich nicht aufgrund der Schwerkraft alleine, oder von Erschütterungen innerhalb des Herstellungs- bzw. Abgleichverfahrens des Hochfrequenzfilters in seiner Position verändert.

Das Abstimmelement ist in der Innenleiter-Bohrung des ersten Innenleiters angeordnet und ragt aus diesem heraus in die Innenleiter-Bohrung des zweiten Innenleiters hinein, wobei sich beide Innenleiter an ihrer Stirnseite vorzugsweise nicht berühren und weiter vorzugsweise überlappungsfrei zueinander angeordnet sind, so dass keiner der beiden Innenleiter in den jeweils anderen Innenleiter eintaucht. Dabei wäre es auch möglich, wenn das Abstimmelement in der Innenleiter-Bohrung des zweiten Innenleiters angeordnet ist und aus diesem heraus in die Innenleiter-Bohrung des ersten Innenleiters hineinragt. Auch hier sollten sich beide Innenleiter nicht berühren und können außerdem überlappungsfrei zueinander angeordnet sein. Eine Überlappung wäre allerdings auch möglich. In einem anderen Ausführungsbeispiel weist die Innenleiter-Bohrung des ersten Innenleiters einen größeren Durchmesser auf, als der zweiter Innenleiter insgesamt, wobei der zweite Innenleiter dann in die Innenleiter-Bohrung des ersten Innenleiters zumindest teilweise eintaucht. Zwischen beiden Innenleitern, die sich in diesem Fall zumindest teilweise radial nach außen überläppen, ist ein Abstandsraum gebildet, d.h. die Innenleiter berühren sich nicht. Das Abstimmelement ist in diesem Fall so ausgebildet und/oder angeordnet, dass zumindest ein Abschnitt des Abstimmelements unterschiedlich weit in den freien Abstandsraum zwischen den beiden Innenleitern eintaucht. Das Abstimmelement kann in diesem Fall beispielsweise pilzförmig ausgebildet sein. Gleiches gilt auch für den Fall, dass die Innenleiter-Bohrung des zweiten Innenleiters einen größeren Durchmesser aufweist, als der erste Innenleiter und dieser dann in die Innenleiter-Bohrung des zweiten Innenleiters eintaucht.

In einem weiteren Ausführungsbeispiel kann es auch möglich sein, dass das Abstimmelement an dem Ende, welches von der Einführöffnung am weitesten beabstandet ist, eine Aufnahmeöffnung aufweist. In diesem Fall kann, wenn das Abstimmelement in der Innenleiter-Bohrung des ersten Innenleiters angeordnet ist, der zweite Innenleiter in die Aufnahmeöffnung des Abstimmelements eintauchen. Gleiches gilt auch dann, wenn das Abstimmelement in der Innenleiter-Bohrung des zweiten Innenleiters angeordnet ist, wobei in diesem Fall der erste Innenleiter in dieses eintaucht.

Die entsprechenden Ausführungsbeispiele bezüglich der Anordnung des Abstimmelements zu dem ersten und/oder zweiten Innenleiter und die Anordnung der beiden Innenleiter zueinander sind abhängig von dem Frequenzbereich, über den das Hochfrequenzfilter abgestimmt werden muss.

Vorzugsweise verbreitert sich die Innenleiter-Bohrung in Richtung der Einführöffnung, also in Richtung nach außerhalb des Außenleitergehäuses. Diese Verbreiterung kann im Längsschnitt beispielsweise getapert oder konisch sein. Eine parabelförmige Verbreiterung ist ebenfalls möglich. Dadurch wird nicht nur das Einführen des Abstimmelements erleichtert, sondern diese Verbreiterung kann auch der leichteren Aufnahme von Klebemittel dienen, durch welches das Abstimmelement dauerhaft fest in der Innenleiter-Bohrung fixiert werden kann.

Es ist ebenfalls möglich, dass das Abstimmelement eine erste Gleitfläche als Umfangsfläche aufweist, die sich zumindest in dem Bereich erstreckt, in welchem das Abstimmelement innerhalb der Innenleiter-Bohrung geführt ist. In der Innenleiter-Bohrung befindet sich vorzugsweise als Innenwandung eine zweite Gleitfläche, wobei die Reibungskoeffizienten der ersten und der zweiten Gleitfläche derart gewählt werden müssen, dass das Abstimmelement sicher innerhalb der Innenleiter-Bohrung angeordnet ist und einzig durch den Einsatz eines Schrittmotors oder eines Linearmotors nach dem Einsetzen axial verschiebbar ist.

Die Buchse oder Hülse ist vorzugsweise elastisch ausgebildet und besteht vorzugsweise weiterhin aus einem dielektrischen Material. Die Buchse dient dabei dazu, eine kraftschlüssige Verbindung zu dem Abstimmelement herzustellen. Die Buchse kann beispielsweise aus einer Gummimasse bestehen. Die Buchse ist dabei innerhalb der Innenleiter-Bohrung des ersten oder zweiten Innenleiters formschlüssig oder kraftschlüssig angeordnet. Anstelle einer Buchse kann, wie erläutert, auch eine Hülse verwendet werden, wobei die Hülse über das Abstimmelement gezogen wird, bevor das Abstimmelement in die Innenleiter-Bohrung eingesetzt wird. Eine Buchse befindet sich stattdessen bereits in der Innenleiter-Bohrung bevor das Abstimmelement eingesetzt wird. Sowohl die Buchse, als auch die Hülse, die vorzugsweise beide aus einem dielektrischen Material bestehen, erlauben außerdem, dass das Abstimmelement anstatt aus einem dielektrischen Material, aus welchem es vorzugsweise gebildet ist, auch aus einem elektrisch leitfähigen Material gebildet werden kann.

Bei dem Einsatz einer Buchse weisen deren Enden vorzugsweise einen zumindest teilweise umlaufenden Flansch auf, so dass die Buchse axial unverschieblich innerhalb der Innenleiter-Bohrung des ersten oder zweiten Innenleiters angeordnet ist. Ein erstes Ende der Buchse stützt sich mit seinem zumindest teilweise umlaufenden Flansch auf einer Schulter auf, die innerhalb der Innenleiter-Bohrung des ersten oder zweiten Innenleiters angeordnet ist. Die Innenleiter-Bohrung weist daher einen Absatz auf und ist daher zumindest teilweise getapert. Ein zweites Ende der Buchse stützt sich mit seinem zumindest ebenfalls teilweise umlaufenen Flansch an einer Außenseite des Außenleitergehäuses an der Einführöffnung der Innenleiter-Bohrung ab.

Das Abstimmelement weist außerdem an dem Ende, welches sich näher an der Einführöffnung befindet eine Befestigungseinrichtung auf. Diese Befestigungseinrichtung dient dazu, um ein Hilfsmittel mit dem Abstimmelement verbinden zu können, wobei über dieses Hilfsmittel eine Zug- bzw. Druckbewegung an das Abstimmmittel übertragen werden kann, wodurch dieses innerhalb der Innenleiter-Bohrung hin und her bewegt werden kann. Bei diesem Hilfsmittel handelt es sich vorzugsweise um eine Verstelleinrichtung, die eine Koppeleinrichtung aufweist, wobei die Koppeleinrichtung mit der Befestigungseinrichtung verbunden ist. Zumindest ein Teil der Koppeleinrichtung ist von außerhalb der Einführöffnung in diese einführbar oder eingeführt. Über diese Verbindung zwischen der Befestigungseinrichtung und der Koppeleinrichtung können dann die genannten Zug-, als auch Druckkräfte übertragen werden. Die Verstelleinrichtung umfasst dabei auch noch zusätzlich den Linear- oder Schrittmotor.

Die Verbindung zwischen der Befestigungseinrichtung und der Koppeleinrichtung ist als lösbare Verbindung ausgestaltet. Hierzu kommen insbesondere eine Bajonettverbindung, oder eine Schraubverbindung, oder eine Verriegelung, oder eine Vakuumverbindung in Frage.

Um ein reibungsloses Verschieben des Abstimmelements innerhalb der Innenleiter-Bohrung gewährleisten zu können, sind die Befestigungseinrichtung und das Abstimmelement vorzugsweise einteilig ausgebildet.

Verschiedene Ausführungsbeispiele der Erfindung werden nachfolgend unter Bezugnahme auf die Zeichnungen beispielhaft beschrieben. Gleiche Gegenstände weisen dieselben Bezugszeichen auf. Die entsprechenden Figuren der Zeichnungen zeigen im Einzelnen:
- Figuren 1A, 1B:: verschiedene räumliche Darstellungen eines Längsschnitts durch das erfindungsgemäße Hochfrequenzfilter mit einem gewindelosen Abstimmelement;
- Figuren 2A, 2B:: verschiedene zweidimensionale Längsschnitte durch die Ausführungsbeispiele des erfindungsgemäßen Hochfrequenzfilters aus den Figuren 1A und 1B;
- Figur 3A:: eine Seitenansicht von einem Ausführungsbeispiel eines Abstimmelements, wobei ein Ende des Abstimmelements ein Übermaß und ein anderes Ende ein Untermaß bezogen auf eine Innenleiter-Bohrung aufweist;
- Figur 3B:: ein Querschnitt durch das Ende mit dem Übermaß des Abstimmelements aus Figur 3A;
- Figur 4A:: eine Seitenansicht von einem weiteren Ausführungsbeispiel des Abstimmelements, wobei ein Ende des Abstimmelements geschlitzt ausgeführt ist und sich nach außen hin verbreitert und dadurch in seinem Ende elastisch ist;
- Figur 4B:: eine um einen bestimmten Drehwinkel gedrehte Seitenansicht des Abstimmelements aus Figur 4A, wobei eine Eingriffsöffnung für eine Koppeleinrichtung sichtbar ist;
- Figur 5A:: einen Längsschnitt durch ein weiteres Ausführungsbeispiel des erfindungsgemäßen Hochfrequenzfilters, wobei in die Innenleiter-Bohrung eine Buchse eingesetzt ist, zwischen der und dem Abstimmelement ein Reibschluss vorliegt;
- Figur 5B:: einen Querschnitt durch die Buchse aus Figur 5A;
- Figur 6:: einen Längsschnitt durch ein weiteres Ausführungsbeispiel des erfindungsgemäßen Hochfrequenzfilters, wobei beide Innenleiter überlappungsfrei zueinander angeordnet sind;
- Figur 7:: einen Längsschnitt durch ein weiteres Ausführungsbeispiel des erfindungsgemäßen Hochfrequenzfilters, wobei die Buchse an der Einführöffnung als elastischer Ring ausgebildet ist;
- Figur 8:: eine räumliche Darstellung einer Verbindung, die von der Befestigungseinrichtung und der Koppeleinrichtung in Form eines Bajonettverschlusses gebildet wird;
- Figuren 9A, 9B und 9C:: verschiedene Längsschnitte durch ein Ausführungsbeispiel des erfindungsgemäßen Hochfrequenzfilters, wobei die Verbindung zwischen der Befestigungseinrichtung und der Koppeleinrichtung eine Verriegelung ist und wobei mittels eines Klebers das Abstimmelement innerhalb der Innenleiter-Bohrung fixiert wird;
- Figur 10:: ein Längsschnitt durch ein Ausführungsbeispiel des erfindungsgemäßen Hochfrequenzfilters, wobei die Verbindung zwischen der Befestigungseinrichtung und der Koppeleinrichtung eine Schraubverbindung ist;
- Figur 11:: ein Längsschnitt durch ein weiteres Ausführungsbeispiel des erfindungsgemäßen Hochfrequenzfilters, wobei die Verbindung zwischen der Befestigungseinrichtung und der Koppeleinrichtung eine Vakuumverbindung ist; und
- Figur 12:: ein Flussdiagramm welches erläutert, wie ein Abgleich des erfindungsgemäßen Hochfrequenzfilters erfolgt.

Figur 1A zeigt eine räumliche Darstellung eines Längsschnitts durch das erfindungsgemäße Hochfrequenzfilter 1 mit einem gewindelosen Abstimmelement 9. Das Hochfrequenzfilter 1 umfasst zumindest einen Resonator 2, der einen ersten Innenleiter 3 und ein Außenleitergehäuse 4 aufweist. Das Außenleitergehäuse 4 umfasst einen Gehäuseboden 5, einen vom Gehäuseboden 5 beabstandeten Gehäusedeckel 6 und eine zwischen dem Gehäuseboden 5 und dem Gehäusedeckel 6 umlaufende Gehäusewand 14. Der erste Innenleiter 3 ist mit dem Gehäuseboden 5 galvanisch verbunden und erstreckt sich in axialer Richtung vom Gehäuseboden 5 in Richtung des Gehäusedeckels 6. Dabei endet der erste Innenleiter 3 im Abstand vor dem Gehäusedeckel 6 und/oder ist vom Gehäusedeckel 6 galvanisch getrennt. Der erste Innenleiter 3 und der Gehäuseboden 5 sind vorzugsweise einteilig ausgebildet. Eine mehrteilige Ausbildung wäre allerdings auch möglich.

Weiterhin umfasst der Resonator 2 noch einen zweiten Innenleiter 7. Der zweite Innenleiter 7 ist mit dem Gehäusedeckel 6 galvanisch verbunden und erstreckt sich in axialer Richtung vom Gehäusedeckel 6 in Richtung des Gehäusebodens 5. Sowohl der erste, als auch der zweite Innenleiter 3, 7 sind axial unverschieblich. Beide Innenleiter 3, 7 laufen aufeinander zu und sind koaxial zueinander ausgerichtet.

Der erste Innenleiter 3 und der Gehäuseboden 5 sind einteilig ausgebildet. Eine mehrteilige Ausbildung wäre auch möglich. Gleiches gilt für den zweiten Innenleiter 7 mit dem Gehäusedeckel 6. Der erste Innenleiter 3 weist eine Innenleiter-Bohrung 8 auf. Die Innenleiter-Bohrung 8 des ersten Innenleiters 3 durchsetzt das Außenleitergehäuse 4 und mündet in eine Einführöffnung 13. In dem Ausführungsbeispiel aus Figur 1A wird der Gehäuseboden 5 durch die Innenleiter-Bohrung 8 durchsetzt.

Ein Abstimmelement 9 ist innerhalb der Innenleiter-Bohrung 8 des ersten Innenleiters 3 axial verschiebbar angeordnet. Das Abstimmelement 9 ist so ausgebildet und/oder angeordnet, dass ein Abschnitt des Abstimmelements 9 unterschiedlich weit in den freien Abstandsraum zwischen beiden Innenleitern 3, 7 eintaucht. Bei dem Abschnitt des Abstimmelements 9, welcher in den freien Abstandsraum zwischen beiden Innenleitern 3, 7 eintaucht, handelt es sich vorzugsweise um ein Ende 11 des Abstimmelements 9, welches von dem anderen Ende 10 entfernt ist, welches näher an der Einführöffnung 13 angeordnet ist.

In dem Ausführungsbeispiel aus Figur 1A ist die Innenleiter-Bohrung 8 einzig in dem ersten Innenleiter 3 ausgebildet. Diese Innenleiter-Bohrung 8 könnte allerdings auch, wie nachfolgend noch erläutert wird, an dem zweiten Innenleiter 7 ausgebildet sein, wobei in diesem Fall der Gehäusedeckel 6 von der Innenleiter-Bohrung durchsetzt werden würde und die Einführöffnung 13 aufweisen würde.

Das Abstimmelement 9 ist in diesem Fall als Hohlzylinder ausgebildet, wobei in den Hohlzylinder vorzugsweise der zweite Innenleiter 7 einführbar ist. An dem weiteren Ende 10, welches im eingesetzten Zustand des Abstimmelements 9 näher an der Einführöffnung 13 liegt, ist eine Befestigungseinrichtung 12 ausgebildet. Diese Befestigungseinrichtung 12 dient, wie im Weiteren noch ausführlich erläutert wird, dazu, um das Abstimmelement 9 axial innerhalb der Innenleiter-Bohrung 8 verschieben zu können.

Das Abstimmelement 9 wird vorzugsweise in die Innenleiter-Bohrung 8 eingepresst, bzw. mit Druckluft eingeschossen. Der Außendurchmesser des Abstimmelements 9 ist derart bemessen, dass sich ein Kraftschluss zwischen dem Abstimmelement 9 und der Innenwandung der Innenleiter-Bohrung 8 vorliegt, also dass das Abstimmelement 9 nicht selbständig innerhalb der Innenleiter-Bohrung bewegen kann. Hierzu ist auch die Außenumfangsfläche des Abstimmelements 9, sowie die Innenwandung der Innenleiter-Bohrung 8 zu berücksichtigen. Beide Flächen können als Gleitfläche gesehen werden, wobei die Seitenumfangsfläche des Abstimmelements 9 als erste Gleitfläche und die Innenwandung der Innenleiter-Bohrung 8 als zweite Gleitfläche aufgefasst werden können. Der Reibungskoeffizient beider Gleitflächen muss derart gewählt werden, dass ein entsprechender Kraftschluss vorliegt.

Innerhalb von Figur 1A ist die Innenwandung, also die zweite Gleitfläche der Innenleiter-Bohrung 8 glatt. Dies bedeutet, dass die Innenleiter-Bohrung 8 über kein Gewinde verfügt.

Das Abstimmelement 9 ist dabei galvanisch von dem ersten und zweiten Innenleiter 3, 7 getrennt.

Die Figur 1B zeigt eine räumliche Darstellung eines Längsschnitts durch ein weiteres Ausführungsbeispiel des erfindungsgemäßen Hochfrequenzfilters 1. Im Gegensatz zu dem Ausführungsbeispiel aus Figur 1A weist der zweite Innenleiter 7 ebenfalls eine Innenleiter-Bohrung 15 auf. Das Abstimmelement 9 befindet sich in der Innenleiter-Bohrung 8 des ersten Innenleiters 3. Das Abstimmelement 9 ist derart gestaltet, dass es nicht nur einen Teil der Innenwandung der Innenleiter-Bohrung 8 bedeckt, sondern auch die Stirnseite des ersten Innenleiters 3 und den Teil der Seitenumfangsfläche des ersten Innenleiters 3, welcher sich unmittelbar an die Stirnseite anschließt. Das Abstimmelement 9 weist daher eine Art Pilzform auf. In diesem Fall ist das Abstimmelement 9 in der Innenleiter-Bohrung 8 des ersten Innenleiters 3 angeordnet und ragt aus diesem heraus und in die Innenleiter-Bohrung 15 des zweiten Innenleiters 7 hinein, wobei sich beide Innenleiter 3, 7 an ihren Stirnseiten nicht berühren. Es könnte natürlich auch so sein, dass das Abstimmelement 9 in der Innenleiter-Bohrung 15 des zweiten Innenleiters 7 angeordnet ist.

Das Abstimmelement 9 erstreckt sich vorzugsweise über mehr als 30%, weiter bevorzugt über mehr als 40%, weiter bevorzugt über mehr als 50% der Länge der Innenleiter-Bohrung 8 des ersten Innenleiters 3. Es kann sich auch über mehr als 100% der Länge erstrecken und aus der Innenleiter-Bohrung 8 des ersten Innenleiters 3 an der Einführöffnung 13 herausstehen. Es kann allerdings auch sein, dass das Abstimmelement 9 die Einführöffnung wie in Figur 1B dargestellt nicht erreicht und innerhalb der Innenleiter-Bohrung 8 des ersten Innenleiters 3 endet.

Die Innenleiter-Bohrung 15 des zweiten Innenleiters 7 weist in diesem Ausführungsbeispiel einen größeren Durchmesser auf, als der erste Innenleiter 3. Dadurch kann der erste Innenleiter 3 in die Innenleiter-Bohrung 15 des zweiten Innenleiters 7 zumindest teilweise eintauchen, wobei zwischen beiden Innenleitern 3, 7 ein Abstandsraum 16 gebildet ist, wie er in Figur 2B dargestellt ist.

Innerhalb von Figur 2B ist ebenfalls zu erkennen, dass ein zweiteiliger Aufbau des Abstimmelements 9 möglich ist. Ein erster Teil befindet sich innerhalb der Innenleiter-Bohrung 8 des ersten Innenleiters 3, wohingegen sich ein zweiter Teil außerhalb der Innenleiter-Bohrung 8 befindet und beispielsweise die Stirnseite des ersten Innenleiters 3 und den Teil der Seitenumfangsfläche, welcher sich an die Stirnseite anschließt, überdeckt. Natürlich kann das Abstimmelement 9 auch einteilig ausgebildet sein. Figur 2B zeigt dabei eine zweidimensionale Darstellung eines Längsschnitts zu dem Ausführungsbeispiel des Hochfrequenzfilters 1, welches in Figur 1B dargestellt ist.

Umgekehrt zeigt Figur 2A eine zweidimensionale Darstellung eines Längsschnitts von dem Ausführungsbeispiel des Hochfrequenzfilters 1, wie er in Figur 1A dargestellt ist. Innerhalb von Figur 2A erstreckt sich das Abstimmelement 9 fast bis an den Gehäusedeckel 6.

Grundsätzlich gilt, dass das Abstimmelement 9 verhindert, dass sich der erste Innenleiter 3 und der zweite Innenleiter 7 direkt überlappen.

Dies bedeutet, dass sich weder die Stirnseiten des ersten oder zweiten Innenleiters 3, 7 ohne Trennung durch das Abstimmelement 9 gegenüberstehen, noch dass sich zwei Seitenumfangsflächen des ersten oder zweiten Innenleiters 3, 7 ohne eine Trennung durch das Abstimmelement 9 direkt gegenüberstehen.

Figur 3A zeigt eine Seitenansicht von einem Ausführungsbeispiel eines Abstimmelements 9, wobei ein Ende 10 des Abstimmelements 9 ein Übermaß und der Rest des Abstimmelements 11 und damit u.a. ein anderes Ende 11 ein Untermaß bezogen auf eine Innenleiter-Bohrung 8 aufweist. Figur 3B zeigt hierzu einen korrespondierenden Querschnitt durch das Ende 10 des Abstimmelements 9, an dem das Übermaß vorliegt. Das Übermaß ergibt sich aus einem zumindest abschnittsweise vergrößerten Durchmesser in Form von Erhebungen 21, die sich in Längsrichtung, also in Axialrichtung des Abstimmelements 9 erstrecken. Diese Erhebungen 21 erstrecken sich bevorzugt über eine Länge von weniger als einem Drittel, weiter bevorzugt von weniger als einem Viertel der Gesamtlänge des Abstimmelements 9.

Diese Erhebungen 21 können beispielsweise innerhalb eines Fräs- oder Gussprozesses, in welchem das Abstimmelement 9 grundsätzlich hergestellt wird, mit hinzugefügt werden.

Weiterhin ist noch eine Befestigungsöffnung 20 dargestellt, die zur Aufnahme einer Verriegelung 45 dient, wie diese in den weiteren Zeichnungen noch beschrieben wird. Das Ende 10, welches die Befestigungsöffnung 20 aufweist, wird auch als Befestigungseinrichtung 12 angesehen.

Die Erhebungen 21 des Abstimmelements 9 aus Figur 3A sind vorzugsweise elastisch.

Das Abstimmelement 9 besteht vorzugsweise aus einem dielektrischen Material, insbesondere aus einer Keramik oder einem Kunststoff.

Die Figuren 4A und 4B zeigen eine Seitenansicht von einem weiteren Ausführungsbeispiel des Abstimmelements 9, wobei das Ende 10 des Abstimmelements 9 einen Schlitz 25 in Längsrichtung aufweist und sich nach außen hin verbreitert. Dieser Schlitz 25 bewirkt, dass das Ende 10 des Abstimmelements 9, welches, im eingesetzten Zustand, vorzugsweise näher an der Einführöffnung 13 angeordnet ist, als das andere Ende 11, elastische Eigenschaften aufweist und sich in radialer Richtung auf die Längsachse zu biegen kann, wobei die Längsachse zentral durch das Abstimmelement 9 verläuft.

Der Bereich mit dem vergrößerten Durchmesser ist in den Figuren 3A und 4A am Ende 10 des Abstimmelements 9 angeordnet. Es wäre allerdings auch denkbar, dass sich der Bereich mit dem verbreiterten Durchmesser in der Mitte des Abstimmelements 9 befindet.

Die Figur 4B zeigt eine andere Seitenansicht des Abstimmelements 9, wie es in Figur 4A dargestellt ist, nur dass innerhalb Figur 4B das Abstimmelement 9 um ca. 90° gedreht worden ist. In dieser Ansicht ist ebenfalls die Befestigungsöffnung 20 zu erkennen, die wiederum Teil der Befestigungseinrichtung 12 des Abstimmelements 9 ist und über die, wie später noch erläutert wird, das Abstimmelement 9 axial innerhalb der Innenleiter-Bohrung 8 verfahren werden kann.

Figur 5A zeigt einen Längsschnitt durch ein weiteres Ausführungsbeispiel des erfindungsgemäßen Hochfrequenzfilters 1, wobei in die Innenleiter-Bohrung 8 des ersten Innenleiters 3 eine Buchse 31 eingesetzt ist, in die das Abstimmelement 9 eingesetzt wird, wobei zwischen der Buchse 31 und dem Abstimmelement 9 ein Kraftschluss vorliegt.

Die Buchse 31 besteht vorzugsweise aus einem elastischen Material. Die Buchse 31 ist dabei vorzugsweise einteilig ausgebildet, wobei eine mehrteilige Ausbildung ebenfalls möglich wäre. Für den Fall, dass die Buchse 31 aus einem dielektrischen Material gebildet ist, kann das Abstimmelement 9 auch aus einem elektrisch leitfähigen Material gebildet sein. Vorzugsweise besteht das Abstimmelement 9 allerdings ebenfalls aus einem dielektrischen Material.

Die Buchse 31 ist innerhalb der Innenleiter-Bohrung 8 des ersten oder zweiten Innenleiters 3, 7 formschlüssig oder kraftschlüssig angeordnet. Beide Enden der Buchse 31 weisen, wie im Querschnitt in Figur 5B dargestellt, einen zumindest teilweise umlaufenden Flansch 33 auf. Dieser teilweise umlaufende Flansch 33 ist dafür verantwortlich, dass die Buchse 31 axial unverschieblich innerhalb der Innenleiter-Bohrung 8 des ersten Innenleiters 3 angeordnet ist. Das erste Ende der Buchse 31 stützt sich mit seinem zumindest teilweise umlaufenden Flansch 33 auf einer Schulter 32 der Innenleiter-Bohrung 8 des ersten Innenleiters 3 innerhalb diesem ab. Das zweite Ende der Buchse 31 stützt sich mit seinem zumindest teilweise umlaufenden Flansch 33 an der Außenseite des Außenleitergehäuses 4 an der Einführöffnung 13 der Innenleiter-Bohrung 8 des ersten Innenleiters 3 ab. Die Buchse 31 wird vorzugsweise eingepresst.

Anstelle einer Buchse 31, die vor dem Einsetzen des Abstimmelements 9 in die Innenleiter-Bohrung 8 eingesetzt wird, wäre es auch möglich, eine Hülse auf das Abstimmelement 9 aufzusetzen, wobei das Abstimmelement 9 zusammen mit der Hülse in die Innenleiter-Bohrung 8 eingefügt wird.

Innerhalb von Figur 5A überlappen sich die beiden Innenleiter 3, 7 teilweise, wobei in dem Überlappungsbereich das Abstimmelement 9 ausgebildet ist.

Innerhalb von Figur 5A ist ebenfalls dargestellt, dass das Abstimmelement 9 an dem Ende 10, welches von der Einführöffnung 13 am weitesten beabstandet ist, eine Aufnahmeöffnung 30 ausgebildet ist. In die Aufnahmeöffnung 30 des Abstimmelements 9 taucht der zweite Innenleiter 7 ein.

Es wäre natürlich auch möglich, dass das Abstimmelement 9 in die Innenleiter-Bohrung 15 des zweiten Innenleiters 7 eingesetzt wird, wobei in diesem Fall der erste Innenleiter 3 in die Aufnahmeöffnung 30 eintauchen würde.

Figur 6 zeigt ein Ausführungsbeispiel des erfindungsgemäßen Hochfrequenzfilters 1, welches starke Ähnlichkeit zu dem Ausführungsbeispiel des erfindungsgemäßen Hochfrequenzfilters 1 hat, welches in Figur 5A gezeigt wurde. Unterschiedlich ist lediglich, dass sich beide Innenleiter 3, 7 nicht überlappen.

Figur 7 zeigt einen Längsschnitt durch ein weiteres Ausführungsbeispiel des erfindungsgemäßen Hochfrequenzfilters 1, wobei die Buchse 31 an der Einführöffnung 13 als elastischer Ring ausgebildet ist. Das Abstimmelement 9 ist in diesem Fall wiederum in der Innenleiter-Bohrung 8 des ersten Innenleiters 3 ausgebildet. Einzig die Ansicht ist gedreht. Das Abstimmelement 9 könnte allerdings auch in der Innenleiter-Bohrung 15 des zweiten Innenleiters 7 ausgebildet sein. Die Buchse 31, welche die Form eines elastischen Rings aufweist, ragt zumindest teilweise in die Innenleiter-Bohrung 8 des ersten Innenleiters 3 hinein. Beim Einführen des Abstimmelements 9 in die Innenleiter-Bohrung 8 wird der Ring daher geweitet und sorgt aufgrund seiner Elastizität für einen Kraftschluss zu dem Abstimmelement 9. Die Buchse 31 ist vorzugsweise über eine Klebeverbindung fest mit der gegenüber der Innenleiter-Bohrung 8 verbreiterten Einführöffnung 13 verbunden. In diesem Fall ist die Buchse 31 fest mit dem Gehäuseboden 5 verbunden, sie könnte allerdings genauso fest mit dem Gehäusedeckel 6 verbunden sein.

Figur 8 zeigt eine räumliche Darstellung einer Verbindung, die von der Befestigungseinrichtung 12 und der Koppeleinrichtung 41 in Form eines Bajonettverschlusses gebildet wird. Das Abstimmelement 9 weist an dem Ende 10, welches im eingesetzten Zustand der Einführöffnung 13 am nächsten liegt, die Befestigungseinrichtung 12 auf. Die Befestigungseinrichtung 12 besteht aus einem Längsschlitz und einem Querschlitz die miteinander verbunden sind. Dieser Längsschlitz und dieser Querschlitz tauchen an vorzugsweise zwei Stellen an der Seitenumfangsfläche des Abstimmelements 9 auf. Die Koppeleinrichtung 41 weist vorzugsweise an zwei Stellen einen Bereich mit einem verbreiterten Durchmesser, insbesondere einen radial nach außen weisenden Stift auf. Dieser radial nach außen zeigende Stift korrespondiert mit der zylinderförmigen Koppeleinrichtung 41 derart, dass die Koppeleinrichtung 41 in das als Hohlzylinder ausgebildete Abstimmelement 9 einführbar ist, wobei der Stift der Koppeleinrichtung 41 anschlagsbegrenzt innerhalb des Längsschlitzes geführt ist und so ein Ineinanderschieben der Koppeleinrichtung 41 in das Abstimmelement 9 erlaubt. Sobald die Anschlagsbegrenzung am Ende des Längsschlitzes durch den Stift der Koppeleinrichtung 41 erreicht ist, bewirkt eine Drehung der Koppeleinrichtung 41 im oder entgegen des Uhrzeigersinns eine Schließung des Bajonettverschlusses. Im Folgenden gleitet der Stift der Koppeleinrichtung 41 in den Querschlitz des Abstimmelements 9. Der Stift ist dabei anschlagsbegrenzt gelagert, so dass sowohl Zug-, als auch Druckkräfte verzögerungsfrei von der Koppeleinrichtung 41 auf das Abstimmelement 9 übertragen werden können.

Die Koppeleinrichtung 41 ist dabei mit einem Schrittmotor oder mit einem Linearmotor verbunden.

Bei dem Bajonettverschluss handelt es sich um eine lösbare Verbindung. Zumindest ein Teil der Koppeleinrichtung 41 befindet sich außerhalb der Einführöffnung 13, kann allerdings in diese und in die Innenleiter-Bohrung 8 eingeführt werden.

Der Längs- und der Querschlitz könnten natürlich auch in der Koppeleinrichtung 41 ausgebildet sein, wobei im Gegenzug der Stift in dem Abstimmelement 9 ausgebildet sein müsste.

Die Figuren 9A, 9B und 9C zeigen verschiedene Längsschnitte durch ein Ausführungsbeispiel des erfindungsgemäßen Hochfrequenzfilters 1, wobei die Verbindung zwischen der Befestigungseinrichtung 12 und der Koppeleinrichtung 41 eine Verriegelung 45 ist und wobei mittels eines Klebers 47 das Abstimmelement 9 innerhalb der Innenleiter-Bohrung 8 fixiert wird.

Figur 9A zeigt, dass ein Ende der Koppeleinrichtung 41, welches in Kontakt mit dem Abstimmelement 9 gelangt, elastisch ausgebildet ist und radial nach innen, also zu der Längsachse, die die Koppeleinrichtung 41 durchsetzt, gebogen werden kann. In dem Ausführungsbeispiel aus Figur 9A ist das Ende der Koppeleinrichtung 41 nicht in Richtung der Längsachse gebogen, sondern befindet sich in einem entspannten Zustand. An dem Außenumfang des Endes der Koppeleinrichtung 41 befindet sich zumindest ein Stift. Innerhalb des Ausführungsbeispiels aus Figur 9A sind es zwei Stifte. Diese beiden Stifte greifen in die Befestigungsöffnungen 20 ein, wie sie beispielsweise in den Figuren 3A und 4B dargestellt sind. Bei dieser sogenannten Verriegelung 45 kann die Koppeleinrichtung 41 in das zumindest teilweise als Hohlzylinder ausgebildete Abstimmelement 9 eingeführt und mittels einer Klickverbindung derart fest verbunden werden, dass eine Übertragung von Zug- oder Druckkräften verzögerungsfrei erfolgen kann.

Ein Spalt zwischen der Außenumfangsfläche des Abstimmelements 9 und der Innenwandung der Innenleiter-Bohrung 8 ist übertrieben dick dargestellt. Nach wie vor liegt ein Kraftschluss zwischen dem Abstimmelement 9 und der Innenleiter-Bohrung 8 vor. Das Abstimmelement 9 könnte natürlich auch in die Innenleiter-Bohrung 15 des zweiten Innenleiters 7 eingeführt und nicht wie hier in die Innenleiter-Bohrung 8 des ersten Innenleiters 3 eingeführt werden.

Ferner ist eine Klebeeinrichtung 44 dargestellt, über die ein Kleber 47 in die Einführöffnung 13 eingebracht werden kann. Die Klebeeinrichtung 44 ist vorzugsweise ebenfalls Teil der Verstelleinrichtung.

Innerhalb von Figur 9B wurde mittels der Koppeleinrichtung 41 das Abstimmelement 9 in die gewünschte Position innerhalb der Innenleiter-Bohrung 8 des ersten Innenleiters 3 gebracht. Das Ende der Koppeleinrichtung 41, welches mit dem Abstimmelement 9 in Kontakt steht, ist verjüngt, also hat sich in Richtung der Längsachse zusammengezogen. Die Stifte, die an der Seitenumfangsfläche des Endes der Koppeleinrichtung 41 angebracht sind, befinden sich nun nicht mehr in Eingriff mit den Befestigungsöffnungen 20 der Befestigungseinrichtung 12 des Abstimmelements 9. Die Koppeleinrichtung 41 kann durch axiale Verschiebung aus der Einführöffnung 13 des Hochfrequenzfilters 1 herausgenommen werden.

Figur 9C zeigt die Koppeleinrichtung 41, wobei sich deren Ende in Richtung der Längsachse zusammengezogen hat. Vorzugsweise weist das Ende der Koppeleinrichtung 41 die Form einer Pinzette auf, wobei an der Seitenumfangsfläche die Verbreiterungen, also die Stifte angebracht sind, die in die Befestigungsöffnungen 20 greifen. Die Spitzen der Koppeleinrichtung 41 können sich soweit zusammen ziehen, bis sie einander berühren. Innerhalb von Figur 9C wurde außerdem bereits der Kleber 47 eingeführt, um das Abstimmelement 9 mit der Innenwandung der Innenleiter-Bohrung 8 des ersten Innenleiters 3 zu verbinden.

Das Ende 10 des Abstimmelements 9, welches näher an der Einführöffnung 13 liegt, weist vorzugsweise einen geringeren Durchmesser auf, als das Abstimmelement 9 an dem anderen Ende 11 oder in der Mitte besitzt. Dadurch ergibt sich ein Hohlraum zwischen dem Abstimmelement 9 und der Innenwandung der Innenleiter-Bohrung 8 des ersten Innenleiters 3, in die der Kleber 47 eingeführt werden kann.

Figur 10 zeigt ein weiteres Ausführungsbeispiel des erfindungsgemäßen Hochfrequenzfilters 1, wobei die Verbindung zwischen der Befestigungseinrichtung 12 am Abstimmelement 9 und der Koppeleinrichtung 41 eine Schraubverbindung 50 ist. Hierzu weist das Abstimmelement 9 an dem Ende 10, welches näher an der Einführöffnung 13 liegt, eine Innengewinde auf, in welches das Ende der Koppeleinrichtung 41, welches ein Außengewinde umfasst, eingreifen kann. Es wäre auch möglich, dass das Abstimmelement 9 ein Außengewinde aufweist und entsprechend mit der Koppeleinrichtung 41 verbunden ist.

Figur 11 zeigt ein weiteres Ausführungsbeispiel des erfindungsgemäßen Hochfrequenzfilters 1, wobei die Verbindung zwischen dem Abstimmelement 9, an dessen Befestigungseinrichtung 12, und der Koppeleinrichtung 41 über ein Vakuum hergestellt wird. Hierzu weist das Ende der Koppeleinrichtung 41, welches in Kontakt mit dem Abstimmelement 13 steht, Vakuumdüsen 60 auf, welche dazu in der Lage sind Luft anzusaugen. Diese Vakuumdüsen 60 stehen in Kontakt mit einer entsprechenden Eingriffsfläche an der Befestigungseinrichtung 12 des Abstimmelements 9. Dabei sollte eine Spielpassung zwischen dem Abstimmelement 9 und der Innenleiter-Bohrung 8 des ersten Innenleiters 3 vorliegen. Der Spalt zwischen Abstimmelement 9 und Innenleiter-Bohrung 8 des ersten Innenleiters 3 wird abschließend mit dem Kleber 47 gefüllt. Hierbei muss ein Kleber 47 mit geeigneter Viskosität verwendet werden. Über das Vakuum wird das Abstimmelement 9 an den Vakuumdüsen 60 gehalten, sodass über eine Bewegung der Vakuumdüsen 60 das Abstimmelement 9 zur Abstimmung näher an die Einführöffnung 13 herangezogen werden kann. Um das Abstimmelement 9 weiter von der Einführöffnung 13 fortzubewegen, drücken die Vakuumdüsen 60 mechanisch an die Befestigungseinrichtung 12 und schieben so das Abstimmelement 9 weiter in den Resonator 2 hinein.

Es ist auch möglich, dass ein Teil des Abstimmelements 9, insbesondere das Ende 10, welches in Kontakt mit der Koppeleinrichtung 41 gelangt, aus dem Außenleitergehäuse 4 heraussteht.

Die Befestigungseinrichtung 12 und das Abstimmelement 9 sind vorzugsweise einteilig ausgebildet.

Figur 12 zeigt ein Verfahren zum Abgleichen des erfindungsgemäßen Hochfrequenzfilters 1. Innerhalb des Verfahrensschritts S₁ wird das Hochfrequenzfilter verschlossen. Dies bedeutet, dass die entsprechenden Eingangsanschlüsse sowie der Gehäusedeckel 6 aufgesetzt werden. Das Hochfrequenzfilter 1 wird dabei hochfrequenzdicht verschlossen. Hierzu werden auch die Schraubverbindungen angezogen.

Innerhalb eines weiteren Verfahrensschritts S₂ wird die Verbindung zwischen der Befestigungseinrichtung 12 des Abstimmelements 9 mit der Koppeleinrichtung 41 der Verstelleinrichtung hergestellt. Bei dieser Verbindung kann es sich, wie bereits dargelegt, um eine Bajonettverbindung 40 oder um eine Schraubverbindung 50 oder um eine Verriegelung 45 oder um eine Vakuumverbindung handeln.

Im Weiteren wird im Verfahrensschritts S₃ das Abstimmelement 9 in die Innenleiter-Bohrung 8, 15 des ersten oder zweiten Innenleiters 3, 7 eingesetzt. Dieses Einsetzen kann durch Einpressen bzw. durch Einschießen mittels Druckluft erfolgen.

Die Schritte S₁, S₂, S₃ können in beliebiger Reihenfolge ausgeführt werden.

Im Anschluss daran wird der Verfahrensschritt S₄ ausgeführt. Innerhalb des Verfahrensschritts S₄ werden die Filtereigenschaften gemessen. Hierzu gehört beispielsweise die Messung der Resonanzfrequenz.

Im Anschluss daran wird der Verfahrensschritt S₅ ausgeführt, in welchem das Abstimmelement 9 in Richtung der Einführöffnung 13 oder weg von der Einführöffnung 13 mittels der Verstelleinrichtung verschoben wird. Über einen Linear- oder Schrittmotor können Schrittweiten in der Größenordnung von wenigen Mikrometern gewählt werden.

Sobald das Abstimmelement 9 um einen bestimmten Verfahrweg verfahren wurde, wird der Verfahrensschritts S₆ ausgeführt. Innerhalb des Verfahrensschritts S₆ werden die Verfahrensschritte S₄ und S₅ solange wiederholt, bis die gewünschten Filtereigenschaften erreicht werden.

Sobald dies der Fall ist, wird der Verfahrensschritts S₇ ausgeführt, in welchem das Abstimmelement 9 mittels einer Klebeverbindung in der Innenleiter-Bohrung 8, 15 des ersten oder zweiten Innenleiters 3, 7 fixiert wird.

Vor oder nach dem Verfahrensschritts S₇ kann die Verbindung zwischen der Koppeleinrichtung 41 und der Befestigungseinrichtung 12 wieder getrennt und die Koppeleinrichtung 41 aus der Einführöffnung 13 entfernt werden. Die Erfindung ist nicht auf die beschriebenen Ausführungsbeispiele beschränkt, weil die Erfindung nur durch die folgenden Ansprüche definiert wird.

## Patentansprüche

1. Hochfrequenzfilter (1) in koaxialer Bauweise, wobei das Hochfrequenzfilter (1) folgende Merkmale aufweist:
- zumindest einen Resonator (2) mit einem ersten Innenleiter (3) und mit einem Außenleitergehäuse (4);
- das Außenleitergehäuse (4) umfasst einen Gehäuseboden (5), einen vom Gehäuseboden beabstandeten Gehäusedeckel (6) und eine zwischen dem Gehäuseboden (5) und dem Gehäusedeckel (6) umlaufende Gehäusewand (14);
- der erste Innenleiter (3) ist mit dem Gehäuseboden (5) galvanisch verbunden und erstreckt sich in axialer Richtung vom Gehäuseboden (5) in Richtung des Gehäusedeckels (6);
- der erste Innenleiter (3) endet im Abstand vor dem Gehäusedeckel (6) und/oder ist vom Gehäusedeckel (6) galvanisch getrennt;
- der Resonator (2) umfasst einen zweiten Innenleiter (7) ;
- der zweite Innenleiter (7) ist mit dem Gehäusedeckel (6) galvanisch verbunden und erstreckt sich in axialer Richtung vom Gehäusedeckel (6) in Richtung des Gehäusebodens (5);
- der erste und der zweite Innenleiter (3, 7) sind axial unverschiebbar;
- der erste und der zweite Innenleiter (3, 7) sind koaxial zueinander angeordnet;
- der erste und/oder zweite Innenleiter (3, 7) weisen eine Innenleiter-Bohrung (8, 15) auf;
- die Innenleiter-Bohrung (8, 15) des ersten oder zweiten Innenleiters (3, 7) durchsetzt das Außenleitergehäuse (4) und mündet in eine Einführöffnung (13);
- ein Abstimmelement (9) ist innerhalb der Innenleiter-Bohrung (8, 15) des ersten oder zweiten Innenleiters (3, 7) so angeordnet, dass das Abstimmelement (9) während einer Abstimmung axial verschiebbar ist;
- das Abstimmelement (9) ist so ausgebildet und/oder angeordnet, dass ein Abschnitt des Abstimmelements (9) unterschiedlich weit in einen freien Abstandsraum zwischen den beiden Innenleitern (3, 7) eintaucht,
-
A) eine Buchse (31) oder eine Hülse ist:
a) innerhalb der Innenleiter-Bohrung (8) des ersten Innenleiters (3) zwischen dem ersten Innenleiter (3) und dem Abstimmelement (9) formschlüssig oder kraftschlüssig angeordnet; oder
b) innerhalb der Innenleiter-Bohrung (15) des zweiten Innenleiters (7) zwischen dem zweiten Innenleiter (7) und dem Abstimmelement (9) formschlüssig oder kraftschlüssig angeordnet;
und/oder
B) das Abstimmelement (9) weist einen Bereich mit einem verbreiterten Durchmesser auf, wobei sich dieser Bereich:
a) in der Mitte des Abstimmelements (9); und/oder
b) an dem Ende (10) des Abstimmelements (9) befindet, welches näher an der Einführöffnung (13) angeordnet ist,
wobei der Bereich mit dem verbreiterten Durchmesser in radialer Richtung auf die Längsachse zu elastisch verformbar ist, die zentral durch das Abstimmelement (9) verläuft; und
- das Abstimmelement (9) ist innerhalb der Innenleiter-bohrung (8, 15) des ersten oder zweiten Innenleiters (3, 7) mittels einer Klebeverbindung (47) fixiert, wobei die Klebeverbindung (47) an dem Ende (10) des Abstimmelements (9) angebracht ist, das näher an der Einführöffnung (13) liegt.

2. Hochfrequenzfilter nach Anspruch 1, **gekennzeichnet durch** das folgende Merkmal:
- der erste Innenleiter (3) und der Gehäuseboden (5) sind einteilig ausgebildet und/oder der zweite Innenleiter (7) und der Gehäusedeckel (6) sind einteilig ausgebildet.

3. Hochfrequenzfilter nach Anspruch 1 oder 2, **gekennzeichnet durch** die folgenden Merkmale:
- eine Innenwandung der Innenleiter-Bohrung (8) des ersten Innenleiters (3) ist glatt; und/oder
- eine Innenwandung der Innenleiter-Bohrung (15) des zweiten Innenleiters (7) ist glatt.

4. Hochfrequenzfilter nach einem der vorherigen Ansprüche, **gekennzeichnet durch** die folgenden Merkmale:
- das Abstimmelement (9) ist elektrisch leitfähig;
- das Abstimmelement (9) ist galvanisch von dem ersten und zweiten Innenleiter (3, 7) getrennt.

5. Hochfrequenzfilter nach einem der vorherigen Ansprüche, **gekennzeichnet durch** die folgenden Merkmale:
- beide Enden der Buchse (31) weisen einen zumindest teilweise umlaufenden Flansch (33) auf, sodass die Buchse axial unverschieblich innerhalb der Innenleiter-Bohrung (8, 15) des ersten oder zweiten Innenleiters (3, 7) angeordnet ist;
- ein erstes Ende der Buchse (31) stützt sich mit seinem zumindest teilweise umlaufenden Flansch (33) auf einer Schulter (32) der Innenleiter-Bohrung (8, 15) des ersten oder zweiten Innenleiters (3, 7) innerhalb diesem ab;
- ein zweites Ende der Buchse (31) stützt sich mit seinem zumindest teilweise umlaufenden Flansch (33) an der Außenseite des Außenleitergehäuses (34) an der Einführöffnung (13) der Innenleiter-Bohrung (8, 15) des ersten oder zweiten Innenleiters (3, 7) ab.

6. Hochfrequenzfilter nach einem der vorherigen Ansprüche, **gekennzeichnet durch** die folgenden Merkmale:
- die Buchse (31) ist einteilig oder mehrteilig ausgebildet und/oder besteht aus einem elastischen dielektrischen Material und das Abstimmelement (9):
a) ist einteilig oder mehrteilig ausgebildet; und/oder
b) besteht aus einem dielektrischen Material oder einem elektrisch leitfähigen Material;
oder
- das Abstimmelement (9):
a) ist einteilig oder mehrteilig ausgebildet; und/oder
b) besteht aus einem dielektrischen Material, insbesondere aus einer Keramik oder einem Kunststoff.

7. Hochfrequenzfilter nach einem der vorherigen Ansprüche, **gekennzeichnet durch** das folgende Merkmal:
- der erste Innenleiter (3) weist eine Innenleiter-Bohrung (8) auf und der zweite Innenleiter (7) weist eine Innenleiter-Bohrung (15) auf;
- das Abstimmelement (9) ist in der Innenleiter-Bohrung (8) des ersten Innenleiters (3) angeordnet und ragt aus diesem heraus und in die Innenleiter-Bohrung (15) des zweiten Innenleiters (7) hinein, wobei sich beide Innenleiter (3, 7) an ihren Stirnseiten nicht berühren;
oder
das Abstimmelement (9) ist in der Innenleiter-Bohrung (15) des zweiten Innenleiters (7) angeordnet und ragt aus diesem heraus und in die Innenleiter-Bohrung (8) des ersten Innenleiters (3) hinein, wobei sich beide Innenleiter (3, 7) an ihren Stirnseiten nicht berühren.

8. Hochfrequenzfilter nach Anspruch 7, **gekennzeichnet durch** das folgende Merkmal:
- beide Innenleiter (3, 7) sind überlappungsfrei zueinander angeordnet, so dass keiner der beiden Innenleiter (3, 7) in den jeweils anderen Innenleiter (7, 3) eintaucht.

9. Hochfrequenzfilter nach einem der Ansprüche 1 bis 6, **gekennzeichnet durch** das folgende Merkmal:
a) die Innenleiter-Bohrung (8) des ersten Innenleiters (3) weist einen größeren Durchmesser auf, als der zweite Innenleiter (7);
der zweite Innenleiter (7) taucht in die Innenleiter-Bohrung (8) des ersten Innenleiters (3) zumindest teilweise ein, wobei zwischen beiden Innenleitern (3, 7) ein Abstandsraum (16) gebildet ist;
das Abstimmelement (9) ist so ausgebildet und/oder angeordnet, dass ein Abschnitt des Abstimmelements (9) unterschiedlich weit in den freien Abstandsraum (16) zwischen den beiden Innenleitern (3, 7) eintaucht; oder
b) die Innenleiter-Bohrung (15) des zweiten Innenleiters (7) weist einen größeren Durchmesser auf, als der erste Innenleiter (3);
der erste Innenleiter (3) taucht in die Innenleiter-Bohrung (15) des zweiten Innenleiters (7) zumindest teilweise ein, wobei zwischen beiden Innenleitern (3, 7) ein Abstandsraum (16) gebildet ist;
das Abstimmelement (9) ist so ausgebildet und/oder angeordnet, dass ein Abschnitt des Abstimmelements (9) unterschiedlich weit in den freien Abstandsraum (16) zwischen den beiden Innenleitern (3, 7) eintaucht, oder/und
c) die Innenleiter-Bohrung (8, 15) des ersten oder zweiten Innenleiters (3, 7) verbreitert sich in Richtung der Einführöffnung (13).

10. Hochfrequenzfilter nach der Ansprüche 1 bis 6, **gekennzeichnet durch** die folgenden Merkmale:
- das Abstimmelement (9) weist an dem Ende (11), welches von der Einführöffnung (13) am weitesten beabstandet ist eine Aufnahmeöffnung (30) auf;
- das Abstimmelement (9) ist in der Innenleiter-Bohrung (8) des ersten Innenleiters (3) angeordnet, wobei der zweite Innenleiter (7) in die Aufnahmeöffnung (30) des Abstimmelements (9) eintaucht; oder
das Abstimmelement (9) ist in der Innenleiter-Bohrung (15) des zweiten Innenleiters (7) angeordnet, wobei der erste Innenleiter (3) in die Aufnahmeöffnung (30) des Abstimmelements (9) eintaucht.

11. Hochfrequenzfilter nach einem der vorherigen Ansprüche, **gekennzeichnet durch** die folgenden Merkmale:
- das Abstimmelement (9) weist an dem Ende (10), welches sich näher an der Einführöffnung (13), befindet eine Befestigungseinrichtung (12) auf;
- die Befestigungseinrichtung (12) ist mit einer Koppeleinrichtung (41) einer Verstelleinrichtung verbindbar, wobei zumindest ein Teil der Koppeleinrichtung (41) von außerhalb der Einführöffnung (13) in diese einführbar ist;
- über die Verbindung zwischen der Befestigungseinrichtung (12) und der Koppeleinrichtung (41) sind sowohl Zug-, als auch Druckkräfte übertragbar, wodurch das Abstimmelement (9) in Richtung der Einführöffnung (13) oder von der Einführöffnung (13) weg innerhalb der Innenleiter-Bohrung (8, 15) des ersten oder zweiten Innenleiters (3, 7) bewegbar ist.

12. Hochfrequenzfilter nach Anspruch 11, **gekennzeichnet durch** das folgende Merkmal:
- die Verbindung zwischen der Befestigungseinrichtung (12) und der Koppeleinrichtung (41) ist als lösbare Verbindung ausgestaltbar, insbesondere als:
a) Bajonettverbindung (40); oder
b) Schraubverbindung (50); oder
c) Verriegelung (45); oder
d) Vakuumverbindung.

13. Hochfrequenzfilter nach Anspruch 11 oder 12, **gekennzeichnet durch** das folgende Merkmal:
- die Befestigungseinrichtung (12) und das Abstimmelement (9) sind einteilig ausgebildet.

14. Verfahren zur Abstimmung eines Hochfrequenzfilters (1), wobei das Hochfrequenzfilter (1) die folgenden Merkmale aufweist:
- zumindest einen Resonator (2) mit einem ersten Innenleiter (3) und mit einem Außenleitergehäuse (4);
- das Außenleitergehäuse (4) umfasst einen Gehäuseboden (5), einen vom Gehäuseboden beabstandeten Gehäusedeckel (6) und eine zwischen dem Gehäuseboden (5) und dem Gehäusedeckel (6) umlaufende Gehäusewand (14);
- der erste Innenleiter (3) ist mit dem Gehäuseboden (5) galvanisch verbunden und erstreckt sich in axialer Richtung vom Gehäuseboden (5) in Richtung des Gehäusedeckels (6);
- der erste Innenleiter (3) endet im Abstand vor dem Gehäusedeckel (6) und/oder ist vom Gehäusedeckel (6) galvanisch getrennt;
- der Resonator (2) umfasst einen zweiten Innenleiter (7) ;
- der zweite Innenleiter (7) ist mit dem Gehäusedeckel (6) galvanisch verbunden und erstreckt sich in axialer Richtung vom Gehäusedeckel (6) in Richtung des Gehäusebodens (5);
- der erste und der zweite Innenleiter (3, 7) sind axial unverschiebbar;
- der erste und der zweite Innenleiter (3, 7) sind koaxial zueinander angeordnet;
- der erste und/oder zweite Innenleiter (3, 7) weisen eine Innenleiter-Bohrung (8, 15) auf;
- die Innenleiter-Bohrung (8, 15) des ersten oder zweiten Innenleiters (3, 7) durchsetzt das Außenleitergehäuse (4) und mündet in eine Einführöffnung (13);
- ein Abstimmelement (9) ist innerhalb der Innenleiter-Bohrung (8, 15) des ersten oder zweiten Innenleiters (3, 7) axial verschiebbar angeordnet;
- das Abstimmelement (9) ist so ausgebildet und/oder angeordnet, dass ein Abschnitt des Abstimmelements (9) unterschiedlich weit in einen freien Abstandsraum zwischen den beiden Innenleitern (3, 7) eintaucht,
-
A) eine Buchse (31) oder eine Hülse ist:
a) innerhalb der Innenleiter-Bohrung (8) des ersten Innenleiters (3) zwischen dem ersten Innenleiter (3) und dem Abstimmelement (9) formschlüssig oder kraftschlüssig angeordnet; oder
b) innerhalb der Innenleiter-Bohrung (15) des zweiten Innenleiters (7) zwischen dem zweiten Innenleiter (7) und dem Abstimmelement (9) formschlüssig oder kraftschlüssig angeordnet;
und/oder
B) das Abstimmelement (9) weist einen Bereich mit einem verbreiterten Durchmesser auf, wobei sich dieser Bereich:
a) in der Mitte des Abstimmelements (9); und/oder
b) an dem Ende (10) des Abstimmelements (9) befindet, welches näher an der Einführöffnung (13) angeordnet ist,
wobei der Bereich mit dem verbreiterten Durchmesser in radialer Richtung auf die Längsachse zu elastisch verformbar ist, die zentral durch das Abstimmelement (9) verläuft;
mit den folgenden Verfahrensschritten:
- Verschließen (S₁) des Hochfrequenzfilters (1);
- Herstellen (S₂) einer Verbindung zwischen einer Befestigungseinrichtung (12) des Abstimmelements (9) mit einer Koppeleinrichtung (41) der Verstelleinrichtung,
- Einsetzen (S₃), insbesondere Einpressen des Abstimmelements (9) in die Innenleiter-Bohrung (8, 15) des ersten oder zweiten Innenleiters (3, 7);
wobei die Verfahrensschritte Verschließen (S₁), Herstellen (S₂) und Einsetzen (S₃) in beliebiger Reihenfolge ausführbar sind;
- Messen (S₄) der Filtereigenschaften;
- Axiales Verschieben (S₅) des Abstimmelements (9) innerhalb der Innenleiter-Bohrung (8, 15) des ersten oder zweiten Innenleiters (3, 7) in Richtung der Einführöffnung (13) oder weg von der Einführöffnung (13) mittels der Koppeleinrichtung (41)der Verstelleinrichtung;
- Wiederholen (S₆) der Verfahrensschritte Messen (S₄) und Verschieben (S₅), solange bis das Hochfrequenzfilter (1) die gewünschten Filtereigenschaften aufweist;
- Hinzufügen (S₇) einer Klebeverbindung (47) zwischen dem Abstimmelement (9) und der Innenleiter-Bohrung (8, 15) des ersten oder zweiten Innenleiters (3, 7).

15. Verfahren zur Abstimmung eines Hochfrequenzfilters (1) nach Anspruch 14, wobei das Hochfrequenzfilter (1) die folgenden Merkmale aufweist:
- das Abstimmelement (9) oder die darauf befindliche Hülse oder Oberflächenbeschichtung weist eine erste Gleitfläche und die Innenleiter-Bohrung (8, 15) oder die darin eingesetzte Buchse (31) oder darin befindlichen Oberflächenbeschichtung des ersten oder zweiten Innenleiters (3, 7) weist eine zweite Gleitfläche auf, und
a) das Abstimmelement (9) ist im Verfahrensschritt Axiales Verschieben (S₅) mit seiner ersten Gleitfläche längs der zweiten Gleitfläche innerhalb der Innenleiter-Bohrung (8, 15) des ersten oder zweiten Innenleiters (3, 7) verschiebbar und/oder
b) zwischen der ersten Gleitfläche des Abstimmelementes (9) und der zweiten Gleitfläche der Innenleiter-Bohrung (8, 15) des ersten oder zweiten Innenleiters (3, 7) besteht ein gewindeloser Kraft- oder Reibschluss.

## Claims

1. High-frequency filter (1) of a coaxial construction, wherein the high-frequency filter (1) has the following features:
- at least one resonator (2) having a first inner conductor (3) and having an outer conductor housing (4);
- the outer conductor housing (4) comprises a housing bottom (5), a housing cover (6) spaced apart from the housing bottom, and a peripheral housing wall (14) between the housing bottom (5) and the housing cover (6);
- the first inner conductor (3) is galvanically connected to the housing bottom (5) and extends in the axial direction from the housing bottom (5) towards the housing cover (6);
- the first inner conductor (3) ends at a distance in front of the housing cover (6) and/or is galvanically isolated from the housing cover (6);
- the resonator (2) comprises a second inner conductor (7);
- the second inner conductor (7) is galvanically connected to the housing cover (6) and extends in the axial direction from the housing cover (6) towards the housing bottom (5);
- the first and second inner conductors (3, 7) are axially immovable;
- the first and second inner conductors (3, 7) are arranged coaxially to one another;
- the first and/or second inner conductor(s) (3, 7) have an inner conductor bore (8, 15);
- the inner conductor bore (8, 15) of the first or second inner conductor (3, 7) passes through the outer conductor housing (4) and opens into an insertion opening (13);
- a tuning element (9) is arranged inside the inner conductor bore (8, 15) of the first or second inner conductor (3, 7) in such a way that the tuning element (9) is axially displaceable during tuning;
- the tuning element (9) is designed and/or arranged in such a way that a portion of the tuning element (9) dips at different depths into a free space between the two inner conductors (3, 7),
-
A) a socket (31) or a sleeve is:
a) positively or non-positively arranged inside the inner conductor bore (8) of the first inner conductor (3) between the first inner conductor (3) and the tuning element (9); or
b) positively or non-positively arranged inside the inner conductor bore (15) of the second inner conductor (7) between the second inner conductor (7) and the tuning element (9); and or
B) the tuning element (9) has a region with a widened diameter, wherein this region is situated:
a) in the centre of the tuning element (9); and/or
b) at the end (10) of the tuning element (9) which is arranged closer to the insertion opening (13),
wherein the region with the widened diameter is resilently deformable in the radial direction to the longitudinal axis which passes centrally through the tuning element (9); and
- the tuning element (9) is fixed inside the inner conductor bore (8, 15) of the first or second inner conductor (3, 7) by means of an adhesive bond (47), wherein the adhesive bond (47) is applied to the end (10) of the tuning element (9) which is closer to the insertion opening (13).

2. High-frequency filter according to claim 1, **characterised by** the following feature:
- the first inner conductor (3) and the housing bottom (5) are formed in one piece and/or the second inner conductor (7) and the housing cover (6) are formed in one piece.

3. High-frequency filter according to either claim 1 or claim 2, **characterised by** following features:
- an inner wall of the inner conductor bore (8) of the first inner conductor (3) is smooth; and/or
- an inner wall of the inner conductor bore (15) of the second inner conductor (7) is smooth.

4. High-frequency filter according to any of the preceding claims, **characterised by** the following features:
- the tuning element (9) is electrically conductive;
- the tuning element (9) is galvanically isolated from the first and second inner conductors (3, 7).

5. High-frequency filter according to any of the preceding claims, **characterised by** the following features:
- both ends of the socket (31) have an at least partially circumferential flange (33), so that the socket is arranged axially and non-displaceably inside the inner conductor bore (8, 15) of the first or second inner conductor (3, 7);
- a first end of the socket (31) is supported with its at least partially circumferential flange (33) on a shoulder (32) of the inner conductor bore (8, 15) of the first or second inner conductor (3, 7) inside said inner conductor;
- a second end of the socket (31) is supported with its at least partially circumferential flange (33) on the outside of the outer conductor housing (34) at the insertion opening (13) of the inner conductor bore (8, 15) of the first or second inner conductor (3, 7).

6. High-frequency filter according to any of the preceding claims, **characterised by** the following features:
- the socket (31) is formed in one piece or in multiple pieces and/or consists of a resilient dielectric material and the tuning element (9):
a) is formed in one piece or in multiple pieces; and/or
b) consists of a dielectric material or an electrically conductive material;
or
- the tuning element (9):
a) is formed in one piece or in multiple pieces; and/or
b) consists of a dielectric material, in particular of a ceramic or a plastics material.

7. High-frequency filter according to any of the preceding claims, **characterised by** the following feature:
- the first inner conductor (3) has an inner conductor bore (8) and the second inner conductor (7) has an inner conductor bore (15);
- the tuning element (9) is arranged in the inner conductor bore (8) of the first inner conductor (3) and protrudes therefrom and into the inner conductor bore (15) of the second inner conductor (7), wherein both inner conductors (3, 7) do not touch at their end faces; or
the tuning element (9) is arranged in the inner conductor bore (15) of the second inner conductor (7) and protrudes therefrom and into the inner conductor bore (8) of the first inner conductor (3), wherein both inner conductors (3, 7) do not touch at their end faces.

8. High-frequency filter according to claim 7, **characterised by** the following feature:
- both inner conductors (3, 7) are arranged without overlapping each other, so that neither of the two inner conductors (3, 7) dips into the respective other inner conductor (7, 3).

9. High-frequency filter according to any of claims 1 to 6, **characterised by** the following feature:
a) the inner conductor bore (8) of the first inner conductor (3) has a larger diameter than the second inner conductor (7);
the second inner conductor (7) dips at least in part into the inner conductor bore (8) of the first inner conductor (3), wherein a space (16) is formed between the two inner conductors (3, 7);
the tuning element (9) is formed and/or arranged such that a portion of the tuning element (9) dips at different depths into the free space (16) between the two inner conductors (3, 7); or
b) the inner conductor bore (15) of the second inner conductor (7) has a larger diameter than the first inner conductor (3);
the first inner conductor (3) dips at least in part into the inner conductor bore (15) of the second inner conductor (7), wherein a space (16) is formed between the two inner conductors (3, 7);
the tuning element (9) is designed and/or arranged such that a portion of the tuning element (9) dips at different depths into the free space (16) between the two inner conductors (3, 7); or/and
c) the inner conductor bore (8, 15) of the first or second inner conductor (3, 7) widens in the direction of the insertion opening (13).

10. High frequency filter according to claims 1 to 6, **characterised by** the following features:
- the tuning element (9) has a receiving opening (30) at the end (11) which is furthest from the insertion opening (13);
- the tuning element (9) is arranged in the inner conductor bore (8) of the first inner conductor (3), wherein the second inner conductor (7) dips into the receiving opening (30) of the tuning element (9); or
the tuning element (9) is arranged in the inner conductor bore (15) of the second inner conductor (7), wherein the first inner conductor (3) dips into the receiving opening (30) of the tuning element (9).

11. High-frequency filter according to any of the preceding claims, **characterised by** the following features:
- the tuning element (9) has a fastening device (12) at the end (10) which is closer to the insertion opening (13);
- the fastening device (12) can be connected to a coupling device (41) of an adjusting device, wherein at least part of the coupling device (41) can be inserted into said fastening device from outside the insertion opening (13);
- both tensile and compressive forces can be transmitted via the connection between the fastening device (12) and the coupling device (41), as a result of which the tuning element (9) is movable towards the insertion opening (13) or away from the insertion opening (13) inside the inner conductor bore (8, 15) of the first or second inner conductor (3, 7).

12. High-frequency filter according to claim 11, **characterised by** the following feature:
- the connection between the fastening device (12) and the coupling device (41) can be configured as a detachable connection, in particular as a:
a) bayonet connection (40); or
b) screw connection (50); or
c) lock (45); or
d) vacuum connection.

13. High-frequency filter according to either claim 11 or claim 12, **characterised by** the following feature:
- the fastening device (12) and the tuning element (9) are formed in one piece.

14. Method for tuning a high-frequency filter (1), wherein the high-frequency filter (1) has the following features:
- at least one resonator (2) having a first inner conductor (3) and having an outer conductor housing (4);
- the outer conductor housing (4) comprises a housing bottom (5), a housing cover (6) spaced apart from the housing bottom, and a peripheral housing wall (14) between the housing bottom (5) and the housing cover (6);
- the first inner conductor (3) is galvanically connected to the housing bottom (5) and extends in the axial direction from the housing bottom (5) towards the housing cover (6);
- the first inner conductor (3) ends at a distance in front of the housing cover (6) and/or is galvanically isolated from the housing cover (6);
- the resonator (2) comprises a second inner conductor (7);
- the second inner conductor (7) is galvanically connected to the housing cover (6) and extends in the axial direction from the housing cover (6) towards the housing bottom (5);
- the first and second inner conductors (3, 7) are axially immovable;
- the first and second inner conductors (3, 7) are arranged coaxially to one another;
- the first and/or second inner conductor(s) (3, 7) have an inner conductor bore (8, 15);
- the inner conductor bore (8, 15) of the first or second inner conductor (3, 7) passes through the outer conductor housing (4) and opens into an insertion opening (13);
- a tuning element (9) is arranged axially displaceably inside the inner conductor bore (8, 15) of the first or second inner conductor (3, 7);
- the tuning element (9) is designed and/or arranged in such a way that a portion of the tuning element (9) dips at different depths into a free space between the two inner conductors (3, 7),
-
A) a socket (31) or a sleeve is:
a) positively or non-positively arranged inside the inner conductor bore (8) of the first inner conductor (3) between the first inner conductor (3) and the tuning element (9); or
b) positively or non-positively arranged inside the inner conductor bore (15) of the second inner conductor (7) between the second inner conductor (7) and the tuning element (9); and or
B) the tuning element (9) has a region with a widened diameter, wherein this region is situated:
a) in the centre of the tuning element (9); and/or
b) at the end (10) of the tuning element (9) which is closer to the insertion opening (13),
wherein the region with the widened diameter is resiliently deformable in the radial direction to the longitudinal axis which passes centrally through the tuning element (9);
having the following method steps:
- closing (S₁) the high-frequency filter (1);
- producing (S₂) a connection between a fastening device (12) of the tuning element (9) and a coupling device (41) of the adjusting device,
- inserting (S₃), in particular pressing the tuning element (9) into the inner conductor bore (8, 15) of the first or second inner conductor (3, 7);
wherein the method steps of closing (S₁), producing (S₂) and inserting (S₃) are executable in any order;
- measuring (S₄) the filter characteristics;
- axially displacing (S₅) the tuning element (9) inside the inner conductor bore (8, 15) of the first or second inner conductor (3, 7) towards the insertion opening (13) or away from the insertion opening (13) by means of the coupling device (41) of the adjusting device;
- repeating (S₆) the method steps of measuring (S₄) and displacing (S₅) until the high-frequency filter (1) has the desired filter characteristics;
- adding (S₇) an adhesive bond (47) between the tuning element (9) and the inner conductor bore (8, 15) of the first or second inner conductor (3, 7).

15. Method for tuning a high-frequency filter (1) according to claim 14, wherein the high-frequency filter (1) has the following features:
- the tuning element (9) or the sleeve or surface coating thereon has a first sliding surface and the inner conductor bore (8, 15) or the socket (31) inserted therein or the surface coating of the first or second inner conductor (3, 7) situated therein has a second sliding surface, and
a) the tuning element (9), in the method step of axially displacing (S₅), is displaceable with its first sliding surface along the second sliding surface inside the inner conductor bore (8, 15) of the first or second inner conductor (3, 7), and/or
b) a threadless force or frictional engagement exists between the first sliding surface of the tuning element (9) and the second sliding surface of the inner conductor bore (8, 15) of the first or second inner conductor (3, 7).

## Revendications

1. Filtre à haute fréquence (1) à construction coaxiale, le filtre à haute fréquence (1) présentant les caractéristiques suivantes :
- au moins un résonateur (2) comprenant au moins un conducteur intérieur (3) et comprenant un boîtier de conducteur extérieur (4) ;
- le boîtier de conducteur extérieur (4) comprend un fond de boîtier (5), un couvercle de boîtier (6) espacé du fond de boîtier, et une paroi de boîtier périphérique (14) entre le fond de boîtier (5) et le couvercle de boîtier (6) ;
- le premier conducteur intérieur (3) est relié galvaniquement avec le fond de boîtier (5) et s'étend dans la direction axiale depuis le fond de boîtier (5) dans la direction du couvercle de boîtier (6) ;
- le premier conducteur intérieur (3) termine à une distance du couvercle de boîtier (6) et/ou est séparé galvaniquement du couvercle de boîtier (6) ;
- le résonateur (2) comprend un deuxième conducteur intérieur (7) ;
- le deuxième conducteur intérieur (7) est relié galvaniquement avec le couvercle de boîtier (6) et s'étend dans la direction axiale depuis le couvercle de boîtier (6) dans la direction du fond de boîtier (5) ;
- le premier et le deuxième conducteur intérieur (3, 7) ne sont pas déplaçables axialement ;
- le premier et le deuxième conducteur intérieur (3, 7) sont agencés coaxialement l'un par rapport à l'autre ;
- le premier et/ou le deuxième conducteur intérieur (3, 7) présentent un alésage de conducteur intérieur (8, 15) ;
- l'alésage de conducteur intérieur (8, 15) du premier ou du deuxième conducteur intérieur (3, 7) traverse le boîtier de conducteur extérieur (4) et débouche dans une ouverture d'insertion (13) ;
- un élément d'accordement (9) est agencé à l'intérieur de l'alésage de conducteur intérieur (8, 15) du premier ou du deuxième conducteur intérieur (3, 7) de telle sorte que l'élément d'accordement (9) puisse être déplacé axialement pendant un accordement ;
- l'élément d'accordement (9) est configuré et/ou agencé de telle sorte qu'une section de l'élément d'accordement (9) plonge en une largeur différente dans un espace libre entre les deux conducteurs intérieurs (3, 7),
-
A) une douille (31) ou une gaine est :
a) agencée à l'intérieur de l'alésage de conducteur intérieur (8) du premier conducteur intérieur (3) entre le premier conducteur intérieur (3) et l'élément d'accordement (9) par coopération de forme ou par coopération de force ; ou
b) agencée à l'intérieur de l'alésage de conducteur intérieur (15) du deuxième conducteur intérieur (7) entre le deuxième conducteur intérieur (7) et l'élément d'accordement (9) par coopération de forme ou par coopération de force ;
et/ou
B) l'élément d'accordement (9) comprend une zone ayant un diamètre élargi, cette zone :
a) se trouvant au milieu de l'élément d'accordement (9) ; et/ou
b) à l'extrémité (10) de l'élément d'accordement (9) qui est agencée à proximité de l'ouverture d'insertion (13),
la zone ayant le diamètre élargi étant déformable élastiquement dans la direction radiale sur l'axe longitudinal qui traverse centralement l'élément d'accordement (9) ; et
- l'élément d'accordement (9) est fixé à l'intérieur de l'alésage de conducteur intérieur (8, 15) du premier ou du deuxième conducteur intérieur (3, 7) au moyen d'une liaison adhésive (47), la liaison adhésive (47) étant appliquée à l'extrémité (10) de l'élément d'accordement (9) qui se situe à proximité de l'ouverture d'insertion (13).

2. Filtre à haute fréquence selon la revendication 1, **caractérisé par** la caractéristique suivante :
- le premier conducteur intérieur (3) et le fond de boîtier (5) sont configurés en un bloc et/ou le deuxième conducteur intérieur (7) et le couvercle de boîtier (6) sont configurés en un bloc.

3. Filtre à haute fréquence selon la revendication 1 ou 2, **caractérisé par** la caractéristique suivante :
- une paroi intérieure de l'alésage de conducteur intérieur (8) du premier conducteur intérieur (3) est lisse ; et/ou
- une paroi intérieure de l'alésage de conducteur intérieur (15) du deuxième conducteur intérieur (7) est lisse.

4. Filtre à haute fréquence selon l'une quelconque des revendications précédentes, **caractérisé par** les caractéristiques suivantes :
- l'élément d'accordement (9) est électriquement conducteur ;
- l'élément d'accordement (9) est séparé galvaniquement du premier et du deuxième conducteur intérieur (3, 7).

5. Filtre à haute fréquence selon l'une quelconque des revendications précédentes, **caractérisé par** les caractéristiques suivantes :
- les deux extrémités de la douille (31) comprennent un flanc au moins partiellement périphérique (33), de telle sorte que la douille soit agencée sous forme non déplaçable axialement à l'intérieur de l'alésage de conducteur intérieur (8, 15) du premier ou du deuxième conducteur intérieur (3, 7) ;
- une première extrémité de la douille (31) est supportée par son flanc au moins partiellement périphérique (33) sur un épaulement (32) de l'alésage de conducteur intérieur (8, 15) du premier ou du deuxième conducteur intérieur (3, 7) à l'intérieur de celui-ci;
- une deuxième extrémité de la douille (31) est supportée par son flanc au moins partiellement périphérique (33) sur un côté extérieur du boîtier de conducteur extérieur (34) sur l'ouverture d'insertion (13) de l'alésage de conducteur intérieur (8, 15) du premier ou du deuxième conducteur intérieur (3, 7).

6. Filtre à haute fréquence selon l'une quelconque des revendications précédentes, **caractérisé par** les caractéristiques suivantes :
- la douille (31) est configurée en un bloc ou en plusieurs blocs et/ou est constituée par un matériau diélectrique élastique, et l'élément d'accordement (9) :
a) est configuré sous forme à un bloc ou à plusieurs blocs ; et/ou
b) est constitué par un matériau diélectrique ou un matériau électriquement conducteur;
ou
- l'élément d'accordement (9) :
a) est configuré sous forme à un bloc ou à plusieurs blocs ; et/ou
b) est constitué par un matériau diélectrique, notamment par une céramique ou une matière plastique.

7. Filtre à haute fréquence selon l'une quelconque des revendications précédentes, **caractérisé par** la caractéristique suivante :
- le premier conducteur intérieur (3) comprend un alésage de conducteur intérieur (8) et le deuxième conducteur intérieur (7) comprend un alésage de conducteur intérieur (15) ;
- l'élément d'accordement (9) est agencé dans l'alésage de conducteur intérieur (8) du premier conducteur intérieur (3), et dépasse de celui-ci dans l'alésage de conducteur intérieur (15) du deuxième conducteur intérieur (7), les deux conducteurs intérieurs (3, 7) n'étant pas en contact sur leurs côtés frontaux ;
ou
l'élément d'accordement (9) est agencé dans l'alésage de conducteur intérieur (15) du deuxième conducteur intérieur (7) et dépasse de celui-ci dans l'alésage de conducteur intérieur (8) du premier conducteur intérieur (3), les deux conducteurs intérieurs (3, 7) n'étant pas en contact sur leurs côtés frontaux.

8. Filtre à haute fréquence selon la revendication 7, **caractérisé par** la caractéristique suivante :
- les deux conducteurs intérieurs (3, 7) sont agencés sans chevauchement l'un par rapport à l'autre, de telle sorte qu'aucun des deux conducteurs intérieurs (3, 7) ne plonge dans l'autre conducteur intérieur (7, 3).

9. Filtre à haute fréquence selon l'une quelconque des revendications 1 à 6, **caractérisé par** la caractéristique suivante :
a) l'alésage de conducteur intérieur (8) du premier conducteur intérieur (3) présente un diamètre plus grand que le deuxième conducteur intérieur (7) ;
le deuxième conducteur intérieur (7) plonge au moins partiellement dans l'alésage de conducteur intérieur (8) du premier conducteur intérieur (3), un espace (16) étant formé entre les deux conducteurs intérieurs (3, 7) ;
l'élément d'accordement (9) est configuré et/ou agencé de telle sorte qu'une section de l'élément d'accordement (9) plonge en une largeur différente dans un espace libre (16) entre les deux conducteurs intérieurs (3, 7) ;
ou
b) l'alésage de conducteur intérieur (15) du deuxième conducteur intérieur (7) présente un diamètre plus grand que le premier conducteur intérieur (3) ;
le premier conducteur intérieur (3) plonge au moins partiellement dans l'alésage de conducteur intérieur (15) du deuxième conducteur intérieur (7), un espace (16) étant formé entre les deux conducteurs intérieurs (3, 7) ;
l'élément d'accordement (9) est configuré et/ou agencé de telle sorte qu'une section de l'élément d'accordement (9) plonge en une largeur différente dans un espace libre (16) entre les deux conducteurs intérieurs (3, 7), ou/et
c) l'alésage de conducteur intérieur (8, 15) du premier ou du deuxième conducteur intérieur (3, 7) s'élargit dans la direction de l'ouverture d'insertion (13).

10. Filtre à haute fréquence selon l'une quelconque des revendications 1 à 6, **caractérisé par** la caractéristique suivante :
- l'élément d'accordement (9) comprend une ouverture de réception (30) à l'extrémité (11) qui est le plus largement espacée de l'ouverture d'insertion (13) ;
- l'élément d'accordement (9) est agencé dans l'alésage de conducteur intérieur (8) du premier conducteur intérieur (3), le deuxième conducteur intérieur (7) plongeant dans l'ouverture de réception (30) de l'élément d'accordement (9) ; ou
l'élément d'accordement (9) est agencé dans l'alésage de conducteur intérieur (15) du deuxième conducteur intérieur (7), le premier conducteur intérieur (3) plongeant dans l'ouverture de réception (30) de l'élément d'accordement (9).

11. Filtre à haute fréquence selon l'une quelconque des revendications précédentes, **caractérisé par** les caractéristiques suivantes :
- l'élément d'accordement (9) comprend un dispositif de fixation (12) à l'extrémité (10) qui se trouve à proximité de l'ouverture d'insertion (13) ;
- le dispositif de fixation (12) peut être relié avec un dispositif de couplage (41) d'un dispositif d'ajustement, au moins une partie du dispositif de couplage (41) pouvant être insérée depuis l'extérieur de l'ouverture d'insertion (13) dans celle-ci ;
- aussi bien des forces de traction que des forces de compression peuvent être transférées par la liaison entre le dispositif de fixation (12) et le dispositif de couplage (41), par lesquelles l'élément d'accordement (9) peut être déplacé dans la direction de l'ouverture d'insertion (13) ou depuis l'ouverture d'insertion (13) dans l'alésage de conducteur intérieur (8, 15) du premier ou du deuxième conducteur intérieur (3, 7).

12. Filtre à haute fréquence selon la revendication 11, **caractérisé par** la caractéristique suivante :
- la liaison entre le dispositif de fixation (12) et le dispositif de couplage (41) peut être configurée sous la forme d'une liaison amovible, notamment sous la forme de :
a) une liaison par baïonnette (40) ; ou
b) une liaison par vis (50) ; ou
c) un verrouillage (45) ; ou
d) une liaison par vide.

13. Filtre à haute fréquence selon la revendication 11 ou 12, **caractérisé par** la caractéristique suivante :
- le dispositif de fixation (12) et l'élément d'accordement (9) sont configurés en un bloc.

14. Procédé d'accordement d'un filtre à haute fréquence (1), dans lequel le filtre à haute fréquence (1) présente les caractéristiques suivantes :
- au moins un résonateur (2) comprenant au moins un conducteur intérieur (3) et comprenant un boîtier de conducteur extérieur (4) ;
- le boîtier de conducteur extérieur (4) comprend un fond de boîtier (5), un couvercle de boîtier (6) espacé du fond de boîtier, et une paroi de boîtier périphérique (14) entre le fond de boîtier (5) et le couvercle de boîtier (6) ;
- le premier conducteur intérieur (3) est relié galvaniquement avec le fond de boîtier (5) et s'étend dans la direction axiale depuis le fond de boîtier (5) dans la direction du couvercle de boîtier (6) ;
- le premier conducteur intérieur (3) termine à une distance du couvercle de boîtier (6) et/ou est séparé galvaniquement du couvercle de boîtier (6) ;
- le résonateur (2) comprend un deuxième conducteur intérieur (7) ;
- le deuxième conducteur intérieur (7) est relié galvaniquement avec le couvercle de boîtier (6) et s'étend dans la direction axiale depuis le couvercle de boîtier (6) dans la direction du fond de boîtier (5) ;
- le premier et le deuxième conducteur intérieur (3, 7) ne sont pas déplaçables axialement ;
- le premier et le deuxième conducteur intérieur (3, 7) sont agencés coaxialement l'un par rapport à l'autre ;
- le premier et/ou le deuxième conducteur intérieur (3, 7) présentent un alésage de conducteur intérieur (8, 15) ;
- l'alésage de conducteur intérieur (8, 15) du premier ou du deuxième conducteur intérieur (3, 7) traverse le boîtier de conducteur extérieur (4) et débouche dans une ouverture d'insertion (13) ;
- un élément d'accordement (9) est agencé sous forme déplaçable axialement à l'intérieur de l'alésage de conducteur intérieur (8, 15) du premier ou du deuxième conducteur intérieur (3, 7) ;
- l'élément d'accordement (9) est configuré et/ou agencé de telle sorte qu'une section de l'élément d'accordement (9) plonge en une largeur différente dans un espace libre entre les deux conducteurs intérieurs (3, 7),
-
A) une douille (31) ou une gaine est :
a) agencée à l'intérieur de l'alésage de conducteur intérieur (8) du premier conducteur intérieur (3) entre le premier conducteur intérieur (3) et l'élément d'accordement (9) par coopération de forme ou par coopération de force ; ou
b) agencée à l'intérieur de l'alésage de conducteur intérieur (15) du deuxième conducteur intérieur (7) entre le deuxième conducteur intérieur (7) et l'élément d'accordement (9) par coopération de forme ou par coopération de force ;
et/ou
B) l'élément d'accordement (9) comprend une zone ayant un diamètre élargi, cette zone :
a) se trouvant au milieu de l'élément d'accordement (9) ; et/ou
b) à l'extrémité (10) de l'élément d'accordement (9) qui est agencée à proximité de l'ouverture d'insertion (13),
la zone ayant le diamètre élargi étant déformable élastiquement dans la direction radiale sur l'axe longitudinal qui traverse centralement l'élément d'accordement (9) ;
comprenant les étapes de procédé suivantes :
- la fermeture (S₁) du filtre à haute fréquence (1) ;
- l'établissement (S₂) d'une liaison entre un dispositif de fixation (12) de l'élément d'accordement (9) avec un élément de couplage (41) du dispositif d'ajustement,
- l'insertion (S₃), notamment la compression, de l'élément d'accordement (9) dans l'alésage de conducteur intérieur (8, 15) du premier ou du deuxième conducteur intérieur (3, 7) ;
les étapes de procédé de fermeture (S₁), d'établissement (S₂) et d'insertion (S₃) pouvant être réalisées dans un ordre quelconque ;
- la mesure (S₄) des propriétés du filtre ;
- le déplacement axial (S₅) de l'élément d'accordement (9) à l'intérieur de l'alésage de conducteur intérieur (8, 15) du premier ou du deuxième conducteur intérieur (3, 7) dans la direction de l'ouverture d'insertion (13) ou dans la direction opposée à l'ouverture d'insertion (13) au moyen du dispositif de couplage (41) du dispositif d'ajustement ;
- la répétition (S₆) des étapes de procédé de mesure (S₄) et de déplacement (S₅) jusqu'à ce que le filtre à haute fréquence (1) présente les propriétés de filtre souhaitées ;
- l'introduction (S₇) d'une liaison adhésive (47) entre l'élément d'accordement (9) et l'alésage de conducteur intérieur (8, 15) du premier ou du deuxième conducteur intérieur (3, 7).

15. Procédé d'accordement d'un filtre à haute fréquence (1) selon la revendication 14, dans lequel le filtre à haute fréquence (1) présente les caractéristiques suivantes :
- l'élément d'accordement (9) ou la gaine ou le revêtement de surface qui se trouve sur celui-ci présente une première surface de glissement et l'alésage de conducteur intérieur (8, 15) ou la douille (31) insérée dans celui-ci ou le revêtement de surface se trouvant dans celui-ci du premier ou du deuxième conducteur intérieur (3, 7) présente une deuxième surface de glissement, et
a) l'élément d'accordement (9) peut être déplacé lors de l'étape de procédé de déplacement axial (S₅) avec sa première surface de glissement le long de la deuxième surface de glissement à l'intérieur de l'alésage de conducteur intérieur (8, 15) du premier ou du deuxième conducteur intérieur (3, 7), et/ou
b) une liaison par force ou par frottement existe entre la première surface de glissement de l'élément d'accordement (9) et la deuxième surface de glissement de l'alésage de conducteur intérieur (8, 15) du premier ou du deuxième conducteur intérieur (3, 7).
